# EUROPÄISCHE PATENTANMELDUNG

(11) **EP 4 621 147 A1**
(43) Veröffentlichungstag der Anmeldung: **24.09.2025**
(21) Anmeldenummer: 25160014.4
(22) Anmeldetag: 25.02.2025
(51) Int. Cl.: E03D 11/08, E03D 9/08, E03D 11/13, E03D 11/02

(54) **WC MIT RINGSPÜLUNG**

(30) Priorität: 26.02.2024 DE 102024105329
(71) Anmelder: TECE GmbH, 48282 Emsdetten (DE)
(72) Erfinder: Üzeyir, Asici, 48565 Steinfurt (DE)
(74) Vertreter: Lippert Stachow Patentanwälte Rechtsanwälte

(57) **Zusammenfassung**

Die Erfindung betrifft ein WC umfassend einen WC-Körper (1), der sich in einer Transversalrichtung (Y) zwischen zwei Transversalenden erstreckt und in einer Längsrichtung (X) erstreckt, wobei der WC-Körper (1) einen Spülanschluss (2) zum Verbinden mit einem Spülrohr einer Spüleinrichtung und einen Ablaufanschluss (3) zum Verbinden mit einem Ablaufrohr aufweist, wobei eine Mittenebene den WC-Körper (1) in zwei transversale Hälften unterteilt, wobei ein Spülraum (7) des WC-Körpers (1) durch eine umlaufende Seitenwand begrenzt ist und mit dem Spülanschluss durch einen Spülkanal (200) verbunden ist, der mit einer Spülwasserabgabeöffnung (10) in den Spülraum (7) mündet, wobei die Seitenwand einen Querschnitt senkrecht zur Längsrichtung (X) aufweist, wobei die Seitenwand innerhalb einer der beiden transversalen Hälften einen Seitenwandabschnitt aufweist, der sich mit seiner Längserstreckung von einer ersten Transversalebene (C) bis zu einer zweiten Transversalebene (D) erstreckt, die jeweils parallel zur Mittenebene verlaufen, wobei der Seitenwandabschnitt eine konvexe Wölbung (100) ausbildet und somit sein Querschnitt zumindest abschnittsweise eine Krümmung um die Längsrichtung (X) aufweist, die einen positiven Wert aufweist.

## Beschreibung

Die Erfindung betrifft ein WC umfassend einen WC-Körper gemäß dem Oberbegriff von Anspruch 1 sowie eine WC-Anordnung umfassend ein solches WC und eine Verwendung einer Spüleinrichtung zum Spülen eine Spülraums eines solchen WCs.

WCs, die einen WC-Körper umfassen, sind im Stand der Technik weithin bekannt. Der WC-Körper eines solchen WCs erstreckt sich in einer Transversalrichtung zwischen zwei Transversalenden und in einer Längsrichtung, die senkrecht auf der Transversalrichtung steht, von einem rückseitigen Ende bis zu einem vorderseitigen Ende. Von vorne betrachtet bildet eines der beiden Transversalenden somit die linke Seite des WC-Körpers aus, das andere der beiden Transversalenden die rechte Seite des WC-Körpers. Der WC-Körper weist einen Spülanschluss zum Verbinden mit einem Spülrohr einer Spüleinrichtung auf, die üblicherweise einen Spülkasten oder einen Druckspüler umfasst, der bei Betätigung zum Ausgeben von Spülwasser geeignet ist, das mittels des Spülrohrs zum Spülanschluss des WC-Körpers geführt wird. Ferner weist ein solcher WC-Körper einen Ablaufanschluss zum Verbinden mit einem Ablaufrohr auf, wobei der Ablaufanschluss, bezogen auf eine Vertikalrichtung, die senkrecht auf Längsrichtung und Transversalrichtung steht, unterhalb des Spülanschlusses angeordnet ist. Darüber hinaus weist der WC-Körper einen Spülraum auf, der nach oben offen ist und der sowohl mit dem Spülanschluss als auch mit dem Ablaufanschluss fluidführend verbunden ist. Der Spülraum ist üblicherweise schüsselartig ausgestaltet und von einer um eine vertikale Achse umlaufende Seitenwand begrenzt. Die Seitenwand ist die zum Spülraum weisende Seite einer von dem WC-Körper ausgebildeten Wandung. Die Seitenwand weist üblicherweise eine Form nach Art einer Innenseite einer nach oben offenen Schüssel auf, die an ihrem unteren Ende über einen Ablaufkanal mit dem Ablaufanschluss verbunden ist und die in einem oberen Bereich über einen Spülkanal mit dem Spülanschluss verbunden ist. Bei einer bestimmungsgemäßen Verwendung werden in den Spülraum von oben Ausscheidungen abgegeben, die anschließend mittels Spülwasser aus dem Spülraum herausgespült werden, indem Spülwasser dem Spülanschluss des WC-Körpers zugeführt wird und ausgehend von dem Spülanschluss durch einen Spülkanal bis zu einer Spülwasserabgabeöffnung geführt wird, die in den Spülraum des WC-Körpers mündet, wonach das Spülwasser an der den Spülraum begrenzenden Seitenwand entlangströmt und zum offenen Ende des Ablaufkanals gelangt, mit dem dieser an den Spülraum angrenzt, wonach das Spülwasser durch den Ablaufkanal zum Ablaufanschluss abgeführt wird. Der Ablaufkanal bildet üblicherweise einen Siphon aus, damit das Austreten von unangenehmen Gerüchen ausgehend von einem Ablaufrohr, das an den Ablaufanschluss angeschlossen ist, in den Spülraum und von dort in eine Umgebung des WCs nach Möglichkeit verhindert wird. Der WC-Körper selbst ist in den meisten Ausführungsformen aus Keramik hergestellt. Es sind jedoch auch Ausführungsformen bekannt, bei denen andere Materialien verwendet werden, beispielsweise Kunststoff oder Metall. Das WC kann neben dem WC-Körper weitere Komponenten umfassen, beispielsweise eine Duscheinrichtung, eine Luftabsaugeinrichtung, Toilettensitzbefestigungselemente und/oder einen Toilettensitz.

Bei der Ausgestaltung der WC-Körper bekannter WCs wird versucht, verschiedensten Anforderungen gerecht zu werden. Zum einen soll der WC-Körper optisch ansprechend ausgestaltet sein. Zum anderen sollen in dem Spülraum vorhandene Verschmutzungen, wie beispielsweise Ausscheidungen, mit einem Spülvorgang möglichst vollständig aus dem Spülraum durch den Ablaufkanal hindurch ausgespült werden, und es soll vermieden werden, dass Spülwasser bei einem Spülvorgang über das obere Ende des nach oben offenen Spülraums hinausfließt. Darüber hinaus sollte der Spülraum möglichst einfach zu reinigen sein. Im Stand der Technik wurden verschiedenste Lösungsansätze verfolgt, um den beschriebenen Anforderungen möglichst gut Rechnung zu tragen. Beispielsweise sind WCs mit einem WC-Körper bekannt, der einen Spülrand aufweist, wobei sich die Spülwasserabgabeöffnung um eine Vertikalachse umlaufend an der Unterseite des Spülrands befindet, wobei das Spülwasser nach unten an der Seitenwand entlang in den Spülraum abgegeben wird. Ferner sind WCs mit spülrandlosem WC-Körper bekannt, bei denen der WC-Körper eine oder mehrere Spülwasserabgabeöffnungen aufweist, die jeweils durch den Spülkanal mit dem Spülanschluss verbunden sind und die dazu ausgebildet sind, das Spülwasser mit zumindest einer Richtungskomponente senkrecht zur Vertikalrichtung an der Seitenwand entlang in den Spülraum auszugeben. Durch die zumindest mit einer Komponente senkrecht zur Vertikalrichtung gerichtete Ausgabe des Spülwassers kann auch mit einer geringen Anzahl an Spülwasseröffnungen, die sich jeweils nur über einen geringen Teil des Umlaufs der Seitenwand um die genannte Vertikalachse erstrecken, ein möglichst vollständiges Spülen des Spülraums erreicht werden, wobei gleichzeitig eine optisch ansprechende Ausgestaltung des Spülraums und ein möglichst einfaches Reinigen des Spülraums ermöglicht ist. Bei den verschiedenen bekannten Ausgestaltungen der zumindest einen Spülwasserabgabeöffnung hat sich jedoch stets die Gestaltung der Seitenwand als kritisch erwiesen, über die das Spülwasser ausgehend von der jeweiligen Spülwasserabgabeöffnung zum offenen Ende des Ablaufkanals geführt wird. Denn die Ausgestaltung der Seitenwand hat einen erheblichen Einfluss auf das Strömungsverhalten des Spülwassers in dem Spülraum während eines Spülvorgangs und darüber hinaus einen erheblichen Einfluss auf die Ausspülbarkeit des Spülraums mittels Spülwassers. Denn zum einen beeinflusst die Form der Seitenwand die Strömungsdynamik des Wassers, zum anderen hat die Form der Seitenwand einen Einfluss darauf, wie leicht an ihr angelagerte Verschmutzungen mit Spülwasser von ihr gelöst werden können. Im Stand der Technik sind daher verschiedenste Versuche unternommen worden, die Seitenwand möglichst zweckmäßig auszugestalten.

Insbesondere hat sich eine relative Anordnung von der zumindest einen Spülwasserabgabeöffnung und der Seitenwand und eine dazu korrespondierende Ausgestaltung der Seitenwand als zielführend herausgestellt, bei der das Spülwasser im Spülraum im Rahmen eines Spülvorgangs wirbelartig zum offenen Ende des Ablaufkanals strömt. Ein WC mit einem solchermaßen ausgestalteten WC-Körper wird üblicherweise als "WC mit Ringspülung" bezeichnet. Obwohl sich die zueinander korrespondierende Ausgestaltung der zumindest einen Spülwasserabgabeöffnung und der Seitenwand zur Realisierung eines wirbelartigen Strömens des Spülwassers in dem Spülraum im Rahmen eines Spülvorgangs als fachmännisch einfach zu realisieren erwiesen hat, hat sich die möglichst zweckmäßige Ausgestaltung dennoch als komplex erwiesen. So ist beispielsweise bekannt, zur Realisierung eines solchen wirbelartigen Abfließens die Seitenwand wendelformartig auszugestalten, sodass die Seitenwand das Spülwasser durch ihre Form zu einer wirbelartigen Strömung in dem Spülraum veranlasst. Hierdurch ist jedoch eine stufenartige Ausgestaltung der Seitenwand bedingt, was zum einen nicht sämtlichen optischen Ansprüchen hinreichend genügt und zum anderen leicht dazu führen kann, dass sich Verunreinigungen schwer lösbar ablagern und dass die Seitenwand und somit der Spülraum nur schwer sauber zu halten ist. Bei Ausführungsformen, bei denen an nur einer Seite des Spülraums nur eine Spülwasserabgabeöffnung vorgesehen ist und durch die schüsselartige Ausgestaltung der Seitenwand ein wirbelstromartiges Abfließen des Spülwassers in der Seitenwand bedingt wird, hat sich als schwierig herausgestellt, die Geometrie des WC-Körpers so abzustimmen, dass das Spülwasser mit einer hinreichenden Fließgeschwindigkeit aus der Spülwasserabgabeöffnung ausströmen kann, ohne über das obere Ende der Seitenwand zu fließen und gleichzeitig die Seitenwand möglichst vollständig zu reinigen. Dabei ist zu berücksichtigen, dass im Rahmen eines konkreten Spülvorgangs in Abhängigkeit von der verwendeten Spüleinrichtung eine bestimmte Spülwassermenge mit einer bestimmten Fließgeschwindigkeit in den Spülanschluss des WC-Körpers strömt und mit diesen von der Spüleinrichtung vorgegebenen Parametern in den Spülkanal fließt und durch die zumindest eine Spülwasserabgabeöffnung in den Spülraum abgegeben wird, sodass es wünschenswert ist, den Spülraum möglichst so auszugestalten, dass eine hinreichende Funktionalität dank der Ausgestaltung der Seitenwand auch für Spüleinrichtungen gegeben ist, die unterschiedlich ausgebildet sind.

Der vorliegenden Erfindung liegt die Aufgabe zugrunde, ein WC bzw. eine WC-Anordnung bzw. eine Verwendung einer Spüleinrichtung zum Spülen eines WCs bereitzustellen, mit dem bzw. der zumindest ein Nachteil bekannter WCs bzw. WC-Anordnungen bzw. Verwendungen zumindest teilweise behoben werden kann.

Als eine Lösung der der vorliegenden Erfindung zugrunde liegenden Aufgabe schlägt die Erfindung ein WC mit den nachfolgend erläuterten Merkmalen vor. Das WC weist einen WC-Körper auf, der sich in einer Transversalrichtung zwischen zwei Transversalenden erstreckt und der sich in einer Längsrichtung, die senkrecht zur Transversalrichtung verläuft, von einem rückseitigen Ende bis zu einem vorderseitigen Ende erstreckt. Der WC-Körper weist einen Spülanschluss zum Verbinden mit einem Spülrohr einer Spüleinrichtung und einen in Vertikalrichtung unterhalb des Spülanschlusses angeordneten Ablaufanschluss zum Verbinden mit einem Ablaufrohr auf. Der Spülanschluss bzw. Ablaufanschluss kann unmittelbar oder mittels eines Verbindungselements mit dem Spülrohr bzw. Ablaufrohr verbindbar sein. Wesentlich ist, dass die jeweilige Verbindung eine Fluidführung von Spülwasser bzw. Ablaufwasser vom Spülrohr zum Spülanschluss bzw. vom Ablaufanschluss zum Ablaufrohr gewährleistet. Der WC-Körper ist durch eine Mittenebene, die senkrecht zur Transversalrichtung verläuft, in zwei transversale Hälften unterteilt. Die Mittenebene ist eine imaginäre Schnittebene des WC-Körpers, die den Körper in zwei transversale Hälften unterteilt, die eine jeweils identische Erstreckungslänge entlang der Transversalrichtung aufweisen. Der WC-Körper weist einen Spülraum auf, der durch eine umlaufende Seitenwand des WC-Körpers begrenzt ist und mit dem Spülanschluss durch einen Spülkanal verbunden ist, der mit einer Spülwasserabgabeöffnung in den Spülraum mündet. Der Spülkanal stellt somit eine Spülwasserführung ausgehend von dem Spülanschluss bis zur Spülwasserabgabeöffnung bereit. Dabei mündet der Spülkanal zum Abgeben von Spülwasser mit der Spülwasserabgabeöffnung in den Spülraum, die er somit umlaufend umschließt. Indem der Spülkanal die Spülwasserabgabeöffnung umlaufend umschließt, bildet das in den Spülraum mündende Ende des Spülkanals die Spülwasserabgabeöffnung aus. Die Seitenwand weist in jeder Position entlang der Längsrichtung einen Querschnitt senkrecht zur Längsrichtung auf. Die Seitenwand bezeichnet somit die zum Spülraum gewandte Seite des WC-Körpers auf Höhe des Spülraums, die den Spülraum begrenzt und somit den Spülraum in seiner geometrischen Erstreckung definiert. In jeder Position in Längsrichtung ist der Querschnitt der Seitenwand somit durch eine Linie vorgegeben, die in einer Ebene verläuft, die senkrecht auf der Längsrichtung steht, und die sich vom unteren Ende des Spülraums bis zum oberen Ende des Spülraums erstreckt. Der Begriff "Seitenwand" bezeichnet vorliegend somit die von dem WC-Körper ausgebildete Fläche, die den Spülraum begrenzt. Bei einer üblichen Ausgestaltung eines WC-Körpers mit einer Wandung, die den Spülraum umgibt, ist somit die zum Spülraum gewandte Seite dieser Wandung mit "Seitenwand" bezeichnet und nicht die gesamte Wandstärke der Wandung. Üblicherweise ist der WC-Körper als einstückiges Bauteil aus einem Material hergestellt, das sowohl die Wandung für den Spülraum als auch eine zur Wandbefestigung geeignete Rückseite als auch einen Ablaufkanal mit Siphon als auch den Spülkanal ausbildet. Die Seitenwand weist innerhalb einer der beiden transversalen Hälften einen Seitenwandabschnitt auf, der sich mit seiner Längserstreckung in Längsrichtung von seinem hinteren Längsende bis zu seinem vorderen Längsende erstreckt und der sich über seine gesamte Längserstreckung hinweg von einer ersten Transversalebene bis zu einer zweiten Transversalebene erstreckt. Erste und zweite Transversalebene sind imaginäre Ebenen, die parallel zur Mittenebene verlaufen und den WC-Körper so unterteilen, dass in Transversalrichtung zwischen ihnen der Seitenwandabschnitt angeordnet ist, wobei der Seitenwandabschnitt an seinem ersten Transversalende von der ersten Transversalebene begrenzt ist und an seinem zweiten Transversalende von der zweiten Transversalebene begrenzt ist, sodass die beiden Transversalebenen die Erstreckungslänge des Seitenwandabschnitts in Transversalrichtung definieren. Die zweite Transversalebene ist näher an der Mittenebene angeordnet als die erste Transversalebene. Der Seitenwandabschnitt bezeichnet somit einen bestimmten Abschnitt der Seitenwand in einer der beiden transversalen Hälften, wobei seine Länge in Längsrichtung durch den Abstand zwischen vorderem und hinterem Längsende in Längsrichtung definiert ist und dessen transversale Erstreckungslänge durch die beiden Transversalebenen definiert ist. In einer Ausführungsform ist nur in einer der beiden transversalen Hälften ein solcher Seitenwandabschnitt vorgesehen, wie er nachfolgend in verschiedenen Ausführungsformen mit seinen Merkmalen erläutert ist. In einer anderen Ausführungsform ist in einer jeden der beiden transversalen Hälften jeweils ein Seitenwandabschnitt vorgesehen, der die nachfolgend im Zusammenhang mit dem Seitenwandabschnitt zu verschiedenen Ausführungsformen beschriebenen Merkmale aufweist. Erfindungsgemäß bildet der Seitenwandabschnitt zwischen der ersten und der zweiten Transversalebene eine konvexe Wölbung aus, sodass sein Querschnitt zumindest abschnittsweise eine Krümmung um die Längsrichtung aufweist, die einen positiven Wert aufweist. Der Querschnitt des Seitenwandabschnitts, der wie erläutert ein Querschnitt senkrecht zur Längsrichtung ist, ist durch einen Abschnitt der Linie ausgebildet, die den Querschnitt der als Fläche ausgebildeten Seitenwand in einer bestimmten Position entlang der Längsrichtung innerhalb des Seitenwandabschnitts darstellt. Erfindungsgemäß weist zumindest innerhalb eines Längsabschnitts des Seitenwandabschnitts, insbesondere über die gesamte Längserstreckung des Seitenwandabschnitts hinweg, der Querschnitt des Seitenwandabschnitts über zumindest einen Teil seiner Erstreckungslänge zwischen den beiden Transversalebenen eine Krümmung um die Längsrichtung auf, die einen positiven Wert aufweist.

In einer erfindungsgemäßen Ausführungsform weist die Krümmung des Querschnitts in einem vorderen Längsendabschnitt des Seitenwandabschnitts einen geringeren zwischen erster und zweiter Transversalebene gemittelten Wert auf als in einem hinteren Längsendabschnitt des Seitenwandabschnitts und/oder ist das Maximum der Krümmung des Querschnitts in dem hinteren Längsendabschnitt des Seitenwandabschnitts größer als in dem vorderen Längsendabschnitt des Seitenwandabschnitts. Der vordere Längsendabschnitt ist in Längsrichtung zu dem hinteren Längsendabschnitt versetzt. Der hintere Längsendabschnitt erstreckt sich ausgehend von dem hinteren Längsende in Längsrichtung nach vorne, wohingegen sich der vordere Längsendabschnitt ausgehend von dem vorderen Längsende nach hinten erstreckt. Bevorzugt beträgt die Erstreckungslänge eines jeden Längsendabschnitts in Längsrichtung jeweils 30 % der gesamten Längserstreckung des Seitenwandabschnitts zwischen seinen Längsenden. Das Maximum der Krümmung des Querschnitts in dem jeweiligen Längsendabschnitt ist das Maximum der Krümmung desjenigen Querschnitts im jeweiligen Längsendabschnitt, dass den größten Wert, verglichen mit den Maxima der übrigen Querschnitte innerhalb des jeweiligen Längsendabschnitts, aufweist. Der zwischen erster und zweiter Transversalebene gemittelte Wert der Krümmung des Querschnitts eines bestimmten Längsendabschnitts ist ein Mittelwert über die gesamte flächige Erstreckung des jeweiligen Längsendabschnitts, d.h. ein Mittelwert, der aus der Krümmung des Querschnitts an sämtlichen Flächenpunkten innerhalb des Längsendabschnitts gewonnen wird. Beispielsweise kann der gemittelte Wert der Krümmung des Querschnitts eines Längsendabschnitts errechnet werden aus dem Mittel der für sämtliche Querschnitte (die entlang der Längsrichtung über die Längserstreckung des jeweiligen Längsendabschnitts hinweg aufeinanderfolgen) innerhalb des jeweiligen Längsendabschnitts jeweils zwischen erster und zweiter Transversalebene ermittelten gemittelten Krümmung. Dabei ist selbstverständlich nicht auf den Betrag des jeweiligen Werts, sondern auf den Wert an sich, d. h. unter Berücksichtigung seines Vorzeichens, abgestellt. Dies gilt sowohl für den Wert eines Maximums als auch für einen Mittelwert.

Die Erfindung bringt im Vergleich zu bekannten WCs wesentliche Vorteile mit sich. Während bei bekannten WCs die den Spülraum begrenzende Seitenwand üblicherweise durchgehend konkav ausgestaltet ist, d. h. eine negative Krümmung aufweist, die sich von hinten nach vorne verringert, sodass der Wert der Krümmung von hinten nach vorne zunimmt, da üblicherweise der Verlauf der Seitenwand nach vorne hin abflacht, geht die vorliegende Erfindung einen gänzlich anderen Weg. Die Erfinder haben erkannt, dass es von besonderem Vorteil ist, einen Seitenwandabschnitt der Seitenwand vorzusehen, der sich vollständig innerhalb einer der beiden transversalen Hälften befindet, der eine konvexe Wölbung aufweist und dessen Krümmung sich entlang der Längsrichtung dergestalt verändert, sodass die konvexe Wölbung im Verlauf des Seitenwandabschnitts von hinten nach vorne geringer wird. Denn durch das Vorsehen einer solchen konvexen Wölbung kann Spülwasser, das mit einer Richtungskomponente senkrecht zur Vertikalrichtung in einem hinteren Bereich des Spülraums auf die konvexe Wölbung trifft, durch die konvexe Wölbung innerhalb der einen transversalen Seite einen zusätzlichen Ablaufdruck nach unten erfahren. Da üblicherweise das offene Ende des Ablaufkanals in einem hinteren Bereich des Spülraums in den Spülraum mündet, kann somit ein erhöhter Abfließdruck auf das offene Ende des Ablaufkanals nach unten erzeugt werden, wodurch das Heraustreiben von Verschmutzungen mit dem Spülwasser aus dem Spülraum besonders begünstigt wird. Indem die konvexe Wölbung sich innerhalb des Seitenwandabschnitts erstreckt und wie erläutert innerhalb des Verlaufs des Seitenwandabschnitts von hinten nach vorne kleiner wird, kann die konvexe Wölbung weiterhin dazu beitragen, dass zwar ein Teil des Spülwassers unmittelbar in den Ablaufkanal nach unten geführt wird, das jedoch darüber hinaus ein hinreichender Anteil des Spülwassers einen erheblichen Teil der Seitenwand überströmt, damit die Seitenwand möglichst vollständig von Verschmutzungen gereinigt werden kann. Die konvexe Wölbung ist insbesondere in solchen Ausführungsformen von besonderem Vorteil, in denen in der ersten transversalen Hälfte eine, insbesondere die einzige, Spülwasserabgabeöffnung des WC-Körpers angeordnet ist, so dass das Spülwasser, das mit einer Richtungskomponente senkrecht zur Vertikalrichtung in einem hinteren Bereich des Spülraums auf die konvexe Wölbung trifft, bereits ausgehend von der Spülwasserabgabeöffnung einen Teil der ersten transversalen Hälfte und vollständig die zweite transversale Hälfte um eine Vertikalachse umlaufend durchlaufen hat. Allgemein bevorzugt erstreckt sich das in den Spülraum mündende offene Ende des Ablaufkanals innerhalb eines selben Längsabschnitts wie der Seitenwandabschnitt. In einer Ausführungsform ist der Seitenwandabschnitt, d. h. sowohl sein vorderes als auch sein hinteres Längsende, innerhalb eines Längsabschnitts angeordnet, innerhalb dessen sich das in den Spülraum mündende offene Ende des Ablaufkanals erstreckt. Allgemein bevorzugt sind die Spülwasserabgabeöffnung und die Seitenwand des WC-Körpers dergestalt zueinander korrespondierend ausgebildet und angeordnet, dass aus der Spülwasserabgabeöffnung austretendes Spülwasser den Spülraum wirbelartig um eine Vertikalachse umlaufend durchströmt, sodass das Spülwasser die Vertikalachse wirbelartig umlaufend an der Seitenwand entlangströmt, wobei zumindest ein Teil des Spülwassers die Vertikalachse mindestens zweimal umströmt. Dabei ist auf Spülwasser abgestellt, das in einem Spülvorgang, in dem 6 l Spülwasser von einer Spülrichtung in einem Schwall in den Spülanschluss des WC-Körpers abgegeben wird, durch die Spülwasserabgabeöffnung in den Spülraum strömt. Gerade bei einer solchen, im Stand der Technik hinreichend bekannten Ausgestaltung eines WC-Körpers zur Realisierung einer Ringspülung bzw. Wirbelspülung hat sich das Vorsehen des Seitenwandabschnitts mit konvexer Wölbung als besonders vorteilhaft herausgestellt, da gerade bei einer solchen Spülung das Spülwasser die Vertikalachse zu einem erheblichen Anteil mehrfach umströmt, d. h. um mehr als 360° umläuft und somit neben einer erheblichen Komponente senkrecht zur Vertikalrichtung gerade bei solchen Anwendungsfällen immer noch ein hinreichender Ablaufdruck des Spülwassers nach unten gewährleistet sein muss. Darüber hinaus hat sich allgemein besonders vorteilhaft die Verwendung der Erfindung in solchen Ausführungsformen gezeigt, in denen nur in einer transversalen Hälfte eine Spülwasserabgabeöffnung vorgesehen ist, insbesondere nur eine einzige Spülwasserabgabeöffnung vorgesehen ist. Gerade solche Ausführungsformen haben sich zum Bereitstellen einer Ringspülung als besonders vorteilhaft erwiesen und darüber hinaus als besonders einfach sauber zu halten erwiesen, wobei gerade bei solchen Ausführungsformen ein erheblicher Bedarf darin besteht, dass Spülwasser sowohl um die Vertikalachse umlaufend als auch mit einem hinreichenden Ablaufdruck nach unten in den Ablaufkanal zu führen.

In einer erfindungsgemäßen Ausführungsform erstreckt sich die konvexe Wölbung in einem hinteren Bereich der Seitenwand über eine größere Breite in Transversalrichtung als in einem vorderen Bereich der Seitenwand. Somit verläuft der Querschnitt in einem hinteren Bereich der Seitenwand unter Ausbildung der genannten konvexen Wölbung über eine größere Erstreckungslänge in Transversalrichtung mit einer positiven Krümmung als in einem vorderen Bereich der Seitenwand. Bevorzugt ist der hintere Bereich um mindestens 10 %, insbesondere mindestens 15 % einer Gesamtlängserstreckung des Spülraums, die die Erstreckungslänge des Spülraums in Längsrichtung angibt, von der Längsmitte des Spülraums beabstandet hinter der Längsmitte vorgesehen und ist der vordere Bereich von dem vorderen absoluten Längsende des Spülraums um mindestens 10 %, insbesondere mindestens 15 %, insbesondere mindestens 20 %, insbesondere mindestens 30 % der Gesamterstreckungslänge des Spülraums beabstandet angeordnet und gleichzeitig vor der Längsmitte angeordnet. Allgemein vorteilhaft verkleinert sich somit die konvexe Wölbung, die in der genannten transversalen Hälfte vorgesehen ist, noch innerhalb eines zentral gelegenen Bereichs der Seitenwand. Allgemein bevorzugt ist die konvexe Wölbung vollständig innerhalb des erläuterten Seitenwandabschnitts mit seinen zu verschiedenen Ausführungsformen erläuterten Eigenschaften vorgesehen.

In einer erfindungsgemäßen Ausführungsform weist die konvexe Wölbung, die in einer der beiden transversalen Hälften von der Seitenwand ausgebildet ist, ein vorderes Ende auf, wobei die Seitenwand in derselben transversalen Hälfte, in der die konvexe Wölbung vorgesehen ist, vor der konvexen Wölbung über eine vertikale Gesamterstreckungslänge der konvexen Wölbung hinweg konkav ausgestaltet ist. Dies kann den Effekt der konvexen Wölbung besonders vorteilhaft auf einen hinteren Bereich des Spülraums reduzieren, wohingegen durch die konkave Wölbung, die sich über denselben vertikalen Erstreckungsabschnitt wie die konvexe Wölbung erstreckt, eine verbesserte Führung des Spülwassers mit einer Komponente senkrecht zur Vertikalrichtung gewährleistet sein kann.

In einer erfindungsgemäßen Ausführungsform weist der Querschnitt des Seitenwandabschnitts ausgehend von der ersten Transversalebene in seinem Verlauf zur zweiten Transversalebene eine konkave Wölbung auf, an die sich die konvexe Wölbung anschließt, wobei die konvexe Wölbung zu seinem vorderen Längsende hin kleiner wird. Indem der Seitenwandabschnitt über seine gesamte Längserstreckungslänge hinweg einen Querschnitt aufweist, der zunächst eine konkave Wölbung aufweist, an die sich eine konvexe Wölbung anschließt, kann zum einen oberhalb der konvexen Wölbung Spülwasser mit einer Komponente senkrecht zur Vertikalrichtung vorteilhaft geführt werden, während es auf Höhe der konvexen Wölbung vorteilhaft verstärkt vertikal nach unten gedrückt wird, wobei durch die Reduzierung der konvexen Wölbung dieser Effekt zum vorderen Längsende des Seitenwandabschnitts hin verringert wird, sodass zum vorderen Längsende hin das Spülwasser vermehrt mit einer Richtungskomponente senkrecht zur Vertikalrichtung die Seitenwand entlang geführt wird, damit es die beschriebene Vertikalachse vorteilhaft umlaufen kann. Die Verringerung der konvexen Wölbung kann eine Verringerung ihrer Erstreckungslänge in Transversalrichtung und/oder eine Verringerung ihrer über ihren transversalen Verlauf gemittelten Krümmung bedeuten.

In einer erfindungsgemäßen Ausführungsform weist der Querschnitt der Seitenwand innerhalb des Seitenwandabschnitts in einem von der ersten Transversalebene ausgehenden, zur zweiten Transversalebene hin verlaufenden Transversalabschnitt eine gemittelte Steigung nach unten auf, die in einem hinteren Längsabschnitt des Seitenwandabschnitts kleiner ist als in einem vorderen Längsabschnitt des Seitenwandabschnitts. Der hintere Längsabschnitt des Seitenwandabschnitts ist bevorzugt durch die hinteren 40 %, insbesondere durch die hinteren 30 % der Längserstreckungslänge des Seitenwandabschnitts ausgebildet, und/oder der vordere Längsabschnitt ist bevorzugt durch die vorderen 40 %, insbesondere durch die vorderen 30 % der Längserstreckungslänge des Seitenwandabschnitts ausgebildet. In einer Ausführungsform entspricht der hintere Längsabschnitt dem erläuterten hinteren Längsendabschnitt und der vordere Längsabschnitt dem erläuterten vorderen Längsendabschnitt. Die Erfinder haben erkannt, dass - anders als üblich - es von besonderem Vorteil ist, wenn die Steigung innerhalb des Seitenwandabschnitts in einem hinteren Bereich kleiner ist als in einem vorderen Bereich. Üblicherweise ist die Steigung der Seitenwand in einem hinteren Bereich stets größer als in einem vorderen Bereich, da der hintere Bereich möglichst steil zum offenen Ende des Ablaufkanals abfällt. Die Erfinder haben jedoch erkannt, dass es von besonderem Vorteil ist, in einem bestimmten Seitenwandabschnitt hinten eine geringere Steigung als vorne vorzusehen, damit unterhalb des Seitenwandabschnitts im hinteren Bereich eine größere Steigung vorgesehen werden kann, sodass im Seitenwandabschnitt selbst das Spülwasser, wenn es mit einer Komponente senkrecht zur Längsrichtung strömt, bevorzugt entlang der Seitenwand senkrecht zur Vertikalrichtung weitergeleitet wird, während es unterhalb des Seitenwandabschnitts gezielt mit Ablaufdruck in das offene Ende des Ablaufkanals geführt werden kann. In einer Ausführungsform weist die Seitenwand innerhalb der Längserstreckung des hinteren Längsabschnitts unmittelbar an den Seitenwandabschnitt angrenzend unter dem Seitenwandabschnitt mit ihrem Querschnitt eine positive Krümmung auf, wohingegen sie innerhalb der Längserstreckung des vorderen Längsabschnitts unmittelbar unterhalb des Seitenwandabschnitts eine negative Krümmung aufweist, wobei die Seitenwand sich mit ihrem Querschnitt innerhalb des Längserstreckungsbereichs des vorderen Längsabschnitts unterhalb des Seitenwandabschnitts über mindestens 80 %, insbesondere mindestens 90 % ihrer transversalen Erstreckung bis zum offenen Ende des Ablaufkanals mit ihrem Querschnitt mit einer negativen Krümmung, d. h. konkav, erstreckt.

In einer erfindungsgemäßen Ausführungsform ist der Spülraum durch einen Ablaufkanal mit dem Ablaufanschluss verbunden, wobei der Ablaufkanal ein nach oben weisendes offenes Ende und einen Siphon aufweist, wobei die Seitenwand an beiden transversalen Seiten und an der Vorderseite des offenen Endes über eine durchgehende konvexe Kante in den Ablaufkanal übergeht. Die konvexe Kante definiert somit allgemein in vorteilhaften Ausführungsformen das Ende der Seitenwand und das Ende des Ablaufkanals, die unmittelbar aneinander anliegen. Die konvexe Kante läuft ununterbrochen ausgehend von einer der transversalen Seiten des offenen Endes über die Vorderseite hinweg bis zur anderen der transversalen Seiten des offenen Endes des Ablaufkanals. Die Position der Kante ist durch das Maximum der konvexen Krümmung am Übergang der Seitenwand zum Ablaufkanal definiert. Dabei ist allgemein bevorzugt das Maximum der konvexen Krümmung ein lokales Maximum, das von einem Sperrwasserspiegel vertikal beabstandet ist. Der Sperrwasserspiegel ist der Wasserspiegel, d.h. die ebene Wasseroberfläche, von Sperrwasser, das in dem Siphon nach einem Spülvorgang verbleibt, wenn die Vertikalrichtung parallel zur auf der Erde wirkenden Gravitationskraft ausgerichtet ist. Bevorzugt ist die konvexe Kante genau dasjenige lokale Maximum der positiven Krümmung der Seitenwand, das dem Sperrwasserspiegel vertikal am nächsten liegt, so dass unterhalb dieser konvexen Kante der Ablaufkanal verläuft und der Ablaufkanal durch diese konvexe Kante an die Seitenwand unmittelbar angeschlossen ist. An der Rückseite des offenen Endes kann in einigen Ausführungsformen ein entsprechender Abschnitt der konvexen Kante vorgesehen sein, sodass die konvexe Kante um den lichten Querschnitt des Ablaufkanals am offenen Ende vollständig geschlossen umlaufend ausgebildet ist, in besonders bevorzugten Ausführungsformen geht jedoch an der Rückseite des offenen Endes die Seitenwand glatt in den Ablaufkanal über, damit Verschmutzungen möglichst vorteilhaft von der Seitenwand in den Ablaufkanal abgleiten können. Eine solche Ausgestaltung von Seitenwand und Ablaufkanal, die unmittelbar aneinander angrenzen und über eine entsprechende, zumindest sich über die beiden transversalen Seiten und die Vorderseite des offenen Endes des Ablaufkanals erstreckende konvexe Kante aneinander anliegen, ist im Stand der Technik bei einer Vielzahl von WCs bekannt. Im Kontext der vorliegenden Erfindung ergeben sich mit Blick auf die konvexe Kante, mit der die Seitenwand in den Ablaufkanal übergeht, besondere erfindungsgemäße Vorteile. In einer Ausführungsform ist die konvexe Wölbung oberhalb der konvexen Kante angeordnet und von der konvexen Kante vertikal beabstandet. In einer Ausführungsform verläuft die konvexe Kante innerhalb des hinteren Längsendabschnitts des Seitenwandabschnitt und außerhalb des vorderen Längsendabschnitts des Seitenwandabschnitt, wobei insbesondere das vordere Längsende des Seitenwandabschnitts von einem vorderen Längsende des Ablaufkanals um mindestens 10 %, insbesondere mindestens 20 %, insbesondere um genau 10 %, insbesondere um genau 20 %, der Längserstreckungslänge des offenen Endes des Ablaufkanals beabstandet ist. In einer Ausführungsform bildet die konvexe Wölbung des Seitenwandabschnitts in dem hinteren Längsendabschnitt des Seitenwandabschnitts die konvexe Kante aus, d.h. dass die konvexe Wölbung im hinteren Längsendabschnitt des Seitenwandabschnitts unmittelbar an das offene Ende des Ablaufkanals angrenzt, wohingegen die konvexe Kante außerhalb des vorderen Längsendabschnitts des Seitenwandabschnitts verläuft. Allgemein bevorzugt ist die konvexe Kante über mindestens 70 % ihrer Erstreckungslänge, insbesondere über mindestens 80 % ihrer Erstreckungslänge, insbesondere über ihre gesamte Erstreckungslänge hinweg, vertikal unterhalb des Seitenwandabschnitts angeordnet und vertikal von diesem beabstandet, insbesondere vertikal um mindestens 5 mm, insbesondere mindestens 10 mm, insbesondere mindestens 15 mm, insbesondere mindestens 20 mm beabstandet. Die Erstreckungslänge ist die Umlauflänge der konvexen Kante, mit der sie um eine Vertikalachse umlaufend ununterbrochen an den beiden transversalen Seiten und an der Vorderseite des offenen Kanals verläuft bzw. die beiden transversalen Seiten und die Vorderseite des offenen Endes bildet. Allgemein bevorzugt erstreckt sich die Seitenwand zumindest über einen Längsabschnitt hinweg zwischen der erläuterten konvexen Wölbung und der konvexen Kante mit einer Krümmung, die den Wert ≤0 hat. Allgemein bevorzugt verläuft die Mittenebene durch den lichten Querschnitt des Ablaufkanals, sodass sich die beiden transversalen Seiten des offenen Endes in einer jeweils anderen der beiden transversalen Hälften befinden.

In einer erfindungsgemäßen Ausführungsform weist das offene Ende des Ablaufkanals eine Vorderseite, eine Rückseite und eine erste und eine zweite transversale Seite auf, wobei die erste transversale Seite in der ersten transversalen Hälfte des WC-Körpers liegt und die zweite transversale Seite in der zweiten transversalen Hälfte des WC-Körpers liegt. Das offene Ende des Ablaufkanals kann wie vorliegend zu anderen erfindungsgemäßen Ausführungsformen beschrieben ausgestaltet sein, insbesondere können erste und zweite transversale Seite die vorliegend auch im Zusammenhang mit anderen Ausführungsformen beschriebenen Eigenschaften aufweisen. Dasselbe gilt für die Vorderseite. Bevorzugt fällt die Seitenwand zu den beiden transversalen Seiten und zu der Vorderseite des offenen Endes des Ablaufkanals weniger steil ab als zu der Rückseite des offenen Endes des Ablaufkanals.

Somit weist die Seitenwand in ihren jeweiligen Vertikalabschnitten, mit denen sie unmittelbar an die transversalen Seiten und an die Vorderseite des offenen Endes des Ablaufkanals angrenzt, eine geringere Steigung nach unten auf als an der Rückseite. Bevorzugt erstrecken sich die Vertikalabschnitte jeweils über 2 cm ausgehend von dem offenen Ende vertikal nach oben. In einer Ausführungsform ist die Spülwasserabgabeöffnung in der ersten transversalen Hälfte angeordnet, wobei die Seitenwand in der ersten transversalen Hälfte in ihrer hinteren Längserstreckungshälfte mit einem ersten Gefälle zur ersten transversalen Seite des offenen Endes des Ablaufkanals abfällt und in ihrer vorderen Längserstreckungshälfte mit einem zweiten Gefälle zur zweiten transversalen Seite des offenen Endes des Ablaufkanals abfällt. Die Seitenwand erstreckt sich dabei selbstverständlich über eine Längserstreckungslänge hinweg entlang der Längsrichtung, wobei ihre Längserstreckungslänge in zwei in Längsrichtung gleich lange Längserstreckungshälften aufteilbar ist. Die Seitenwand fällt in der ersten transversalen Hälfte in der ersten Längserstreckungshälfte mit einem ersten Gefälle zur ersten transversalen Seite des offenen Endes des Ablaufkanals ab und in der zweiten Längserstreckungshälfte mit einem zweiten Gefälle zur ersten transversalen Seite des offenen Endes des Ablaufkanals ab. Dabei kann das Gefälle über die vertikale Erstreckung der Seitenwand und entsprechend ihrem Verlauf somit auch über die transversale Erstreckung der Seitenwand und auch entlang der Längserstreckung der Seitenwand variieren. Bevorzugt ist das erste Gefälle über einen unterhalb der Spülwasserabgabeöffnung angeordneten vertikalen Seitenwandbereich der Seitenwand, dessen vertikale Enden durch eine obere und eine untere Vertikalposition festgelegt sind, gemittelt kleiner als das zweite Gefälle. Untere und obere Vertikalposition sind über die gesamte Längserstreckungslänge der Seitenwand identisch festgelegt. Die Seitenwand erstreckt sich mit ihrer vertikalen Erstreckung dabei selbstverständlich vom offenen Ende des Ablaufkanals nach oben bis zum offenen Ende des Spülraums, den sie begrenzt, somit üblicherweise bis zur Oberseite des WC-Körpers. Der genannte vertikale Seitenwandbereich weist bevorzugt eine vertikale Erstreckungslänge auf, die mindestens 20 %, insbesondere zwischen 20 % und 70 %, insbesondere zwischen 20 % und 50 % der vertikalen Gesamterstreckungslänge der Seitenwand und/oder mindestens 2 cm und maximal 10 cm, insbesondere zwischen 3 cm und 5 cm beträgt. Während die vertikale Erstreckungslänge der Seitenwand, z.B. je nach vertikaler Lage der konvexen Kante, die das offene Ende des Ablaufkanals definiert, in manchen Ausführungsformen variieren kann, ist die vertikale Gesamterstreckungslänge die absolut längste vertikale Erstreckungslänge der Seitenwand über ihrem Umlauf um eine durch den Spülraum verlaufende Vertikalachse. Bevorzugt ist die untere Vertikalposition, d.h. das untere vertikale Ende des vertikalen Seitenwandbereichs, durch die in der ersten transversalen Hälfte vertikal höchste Position der konvexen Kante, die das offene Ende des Ablaufkanals definiert, definiert. Bevorzugt erstreckt sich der vertikale Seitenwandabschnitt vertikal unmittelbar ausgehend von der vorliegend noch näher erläuterten konvexen Kante, die die untere Wasserführungsfläche der Spülwasserführung begrenzt, vertikal nach unten, so dass die in der ersten transversalen Hälfte liegende unterste Vertikalposition dieser konvexen Kante die genannte obere Vertikalposition, d.h. das obere Ende des vertikalen Seitenwandabschnitts, definiert. In einer Ausführungsform endet der vertikale Seitenwandabschnitt mit seinem unteren Ende zumindest längsabschnittsweise am offenen Ende des Ablaufkanals. In einer Ausführungsform weist das erste Gefälle in einem oberen vertikalen Abschnitt des vertikalen Seitenwandbereichs einen ersten über dessen vertikale Erstreckung gemittelten Wert W₁ₒ auf und in einem unteren vertikalen Abschnitt des vertikalen Seitenwandbereichs einen zweiten über dessen vertikale Erstreckung gemittelten Wert W₁ᵤ auf. Für das Verhältnis V₁ zwischen diesen beiden gemittelten Werten gilt bevorzugt: V₁=W₁ₒ/W₁ᵤ<1. In einer Ausführungsform weist das zweite Gefälle in dem oberen vertikalen Abschnitt des vertikalen Seitenwandbereichs einen ersten über dessen vertikale Erstreckung gemittelten Wert W₂ₒ auf und in dem unteren vertikalen Abschnitt des vertikalen Seitenwandbereichs einen zweiten über dessen vertikale Erstreckung gemittelten Wert W₂ᵤ auf. Das Verhältnis zwischen den beiden gemittelten Werten wird mit V₂ bezeichnet: V₂=W₂ₒ/W₂ᵤ. In einer Ausführungsform gilt: V₁<V₂. In einer Ausführungsform gilt: V₂>1. Oberer und unterer vertikaler Abschnitt sind definierte Abschnitte entlang der Vertikalrichtung. Die Seitenwand verläuft über die jeweiligen definierten vertikalen Abschnitte hinweg. Bevorzugt erstreckt sich der obere vertikale Abschnitt über die obere vertikale Erstreckungshälfte und der untere vertikale Abschnitt über die untere vertikale Erstreckungshälfte des vertikalen Seitenwandbereichs, so dass die gesamte vertikale Erstreckung des vertikalen Seitenwandbereichs durch oberen und unteren Abschnitt gebildet ist. Der obere und untere vertikale Abschnitt ist zur Definition des ersten Gefälles in der ersten Längserstreckungshälfte und zur Definition des zweiten Gefälles in der zweiten Längserstreckungshälfte für beide Längserstreckungshälften jeweils gleich, d.h. seine jeweiligen vertikale Enden sind absolut festgelegt. In einer Ausführungsform liegen der obere vertikale Abschnitt und der untere vertikale Abschnitt unmittelbar angrenzend aneinander an, wobei insbesondere der untere vertikale Abschnitt mit seinem unteren Ende zumindest längsabschnittsweise am offenen Ende des Ablaufkanals endet. In einer Ausführungsform liegen der obere vertikale Abschnitt und der untere vertikale Abschnitt unmittelbar angrenzend aneinander an. In einer Ausführungsform liegt der Seitenwandabschnitt vollständig in der ersten transversalen Hälfte und vollständig innerhalb eines Winkelbereichs von weniger als 120°, insbesondere weniger als 100°, insbesondere vollständig innerhalb eines Winkelbereichs von 90°, wobei sich der Winkelbereich auf einen Drehwinkel um eine Drehachse bezieht, die parallel zur Vertikalrichtung verläuft und die in der Mittenebene liegt und die durch eine Längsmitte des Spülraums verläuft, wobei der Winkel 0° durch eine in der Mitteneben liegende, ausgehend von der Drehachse nach hinten verlaufende Linie definiert ist. Die Längsmitte des Spülraums ist festgelegt durch die Längsposition, die sich in der Mitte zwischen vorderstem und hinterstem Ende des Spülraums befindet. Die Erfinder haben festgestellt, dass durch die Veränderung der Krümmung des Querschnitts der Seitenwand innerhalb des Seitenwandabschnitts, durch die eine Veränderung der konvexen Wölbung bereitgestellt ist, in dem genannten Winkelbereich ein besonders vorteilhafter Effekt erzielt werden kann. Denn hierdurch kann Spülwasser, das ausgehend von der Rückseite des Spülraums mit einer Richtungskomponente in Längsrichtung nach vorne verläuft, von der Seitenwand innerhalb des Seitenwandabschnitts besonders vorteilhaft geführt werden.

In einer erfindungsgemäßen Ausführungsform ist die erste Transversalebene von der zweiten Transversalebene entlang der Transversalrichtung um mindestens 5 mm, insbesondere um mindestens 10 mm, insbesondere um 10 mm beabstandet. In einer Ausführungsform ist die erste Transversalebene von der zweiten Transversalebene entlang der Transversalrichtung um maximal 15 mm beabstandet. Besonders bevorzugt ist das hintere Längsende des Seitenwandabschnitts um mindestens 5 cm, insbesondere um mindestens 7 cm, insbesondere um 7 cm, von dem vorderen Längsende beabstandet. Durch die entsprechende Anordnung der Transversalebene ist die Anordnung des Seitenwandabschnitts mit den zu ihm beschriebenen Eigenschaften besonders vorteilhaft festgelegt, was, wie obenstehend erläutert, für die Spülwasserführung besonders vorteilhaft sein kann.

In einer erfindungsgemäßen Ausführungsform bildet die Seitenwand des Spülraums eine sich ausgehend von der Spülwasserabgabeöffnung nach vorne erstreckende Spülwasserführung mit einer unteren Wasserführungsfläche und einer seitlichen Wasserführungsfläche aus. Die seitliche Wasserführungsfläche bildet bevorzugt ein von der Mittenebene entlang der Transversalrichtung am weitesten beabstandetes Ende der Spülwasserführung aus, insbesondere mit Bezug auf jede Längsposition der Spülwasserführung, d. h. insbesondere auf jede Position der Spülwasserführung, die sie entlang der Längsrichtung aufweist. Bevorzugt verläuft die untere Wasserführungsfläche über mindestens 70 %, insbesondere mindestens 80 %, insbesondere mindestens 90 % ihrer Erstreckung entlang der Transversalrichtung mit einem Winkel zwischen 70° und 110°, insbesondere zwischen 80° und 100° relativ zur Vertikalrichtung. Durch die untere Wasserführungsflächen kann eine Führung von Spülwasser, das über die Spülwasserabgabeöffnung abgegeben wird, mit einer erheblichen Richtungskomponente senkrecht zur Vertikalrichtung innerhalb des Spülraums gewährleistet sein, sodass das Spülwasser über einen möglichst großen Bereich der den Spülraum begrenzenden Seitenwand strömen kann. Allgemein bevorzugt ist der Seitenwandabschnitt ausschließlich unterhalb der unteren Wasserführungsfläche angeordnet. Allgemein bevorzugt sind die vorstehend erläuterten oberen und unteren vertikalen Abschnitte ausschließlich unterhalb der unteren Wasserführungsfläche angeordnet. In einer Ausführungsform bildet die untere Wasserführungsfläche einen horizontal verlaufenden Absatz zur Führung des Wassers aus, wobei sie an einer ersten transversalen Seite durch die seitliche Wasserführungsfläche begrenzt ist und an einer zweiten transversalen Seite durch eine konvexe Kante begrenzt ist, über die die Seitenwand in einen vertikal unter der unteren Wasserführungsfläche angeordneten Bereich übergeht. Die erste transversale Seite der unteren Wasserführungsfläche ist dabei von der Mittenebene entlang der Transversalrichtung weiter beabstandet als die konvexe Kante. Die konvexe Kante ist durch das Maximum der Krümmung beim Übergang von der unteren Wasserführungsfläche zum darunter angeordneten Bereich der Seitenwand definiert. Entsprechend liegen der darunter angeordnete Bereich und die untere Wasserführungsfläche entlang der konvexen Kante unmittelbar aneinander an. Allgemein bevorzugt ist der Seitenwandabschnitt ausschließlich unterhalb der unteren Wasserführungsfläche angeordnet und entlang der Vertikalrichtung von der konvexen Kante beabstandet. Allgemein bevorzugt weist der Querschnitt des Seitenwandabschnitts am oberen Ende des Seitenwandabschnitts eine konkave Krümmung auf, d. h. eine Krümmung mit negativem Vorzeichen, sodass der Seitenwandabschnitt unterhalb der konvexen Kante und erst nach erfolgtem Vorzeichenwechsel der Krümmung des Querschnitts der Seitenwand angeordnet ist. Bevorzugt beginnt der Seitenwandabschnitt mit seinem oberen Ende an genau der Position, an der der Querschnitt der Seitenwand ausgehend von der konvexen Kante, die die untere Wasserführungsfläche begrenzt, einen Vorzeichenwechsel aufweist. In einer Ausführungsform erstreckt sich der Seitenwandabschnitt entlang der Vertikalrichtung über mindestens 25 %, insbesondere über weniger als 50 %, eines Vertikalabschnitts, dessen oberes Vertikalende durch die die untere Wasserführungsfläche begrenzende konvexe Kante und dessen unteres Vertikalende durch die das offene Ende des Ablaufkanals definierende konvexe Kante gebildet ist. Bevorzugt ist der Seitenwandabschnitt sowohl von der die untere Wasserführungsfläche begrenzenden konvexen Kante als auch von der das offene Ende des Ablaufkanals definierenden konvexen Kante entlang der Vertikalrichtung um mindestens 1 %, insbesondere mindestens 5 % der vertikalen Erstreckungslänge des genannten Vertikalabschnitts beabstandet.

In einer Ausführungsform umläuft die untere Wasserführungsfläche ausgehend von der Spülwasserabgabeöffnung über mindestens 160°, insbesondere mindestens 230°, insbesondere mindestens 270°, insbesondere mindestens 300°, insbesondere mindestens 320°, insbesondere mindestens 340° eine in der Mittenebene liegende Längsmitte des Spülraums mit ihrer Umlauflänge. Der Winkel 0° ist durch die Achse definiert, die ausgehend von der in der Mittenebene liegenden Längsmitte durch die Mitte des lichten Querschnitts der Spülwasserabgabeöffnung verläuft, wobei die Drehachse, auf die die Winkelangaben Bezug nehmen, in Vertikalrichtung verläuft. Bevorzugt bildet die untere Wasserführungsfläche über ihre Umlauflänge hinweg einen horizontal verlaufenden Absatz aus, der zur Führung des Wassers entlang des Umlaufs der unteren Wasserführungsfläche um die Längsmitte des Spülraums geeignet ist. Besonders bevorzugt fällt die untere Wasserführungsfläche über ihre gesamte Umlauflänge hinweg ausgehend von der Spülwasserabgabeöffnung um weniger als 2 cm, insbesondere weniger als 1 cm, insbesondere weniger als 0,5 cm vertikal ab und steigt auch über ihre gesamte Umlauflänge hinweg ausgehend von der Spülwasserabgabeöffnung um weniger als 2 cm, insbesondere weniger als 1 cm, insbesondere weniger als 0,5 cm vertikal an. Somit bildet bevorzugt die untere Wasserführungsfläche kein wesentliches Gefälle für das auf ihr geführte Spülwasser aus, sondern ist dazu ausgebildet, das Spülwasser lediglich um die in der Mittenebene liegende Längsmitte des Spülraums herum zu führen, damit das Spülwasser möglichst vorteilhaft und ohne wesentlich an Höhe zu verlieren geführt werden kann und somit ein mehrfaches Umlaufen der genannten Längsmitte durch das Spülwasser innerhalb des Spülraums unterstützt sein kann. Allgemein bevorzugt ist die Spülwasserabgabeöffnung dazu ausgebildet, das Spülwasser mit einer Richtung in Längsrichtung nach vorne auf die untere Wasserführungsfläche abzugeben. In einer Ausführungsform weist die untere Wasserführungsfläche eine Breite auf, die sich ausgehend von der Spülwasserabgabeöffnung über zumindest die erste Hälfte ihrer Umlauflänge um weniger als 40 %, insbesondere um weniger als 30 %, insbesondere um weniger als 20 % ihrer an der Spülwasserabgabeöffnung vorliegenden Breite verändert und die sich in der zweiten Hälfte ihrer Umlauflänge, insbesondere im Winkelbereich zwischen 180° und 360°, insbesondere im Winkelbereich zwischen 180° und 270°, auf weniger als 50 %, insbesondere weniger als 30 %, insbesondere weniger als 20 % ihrer an der Spülwasserabgabeöffnung vorliegenden Breite verringert. In einer Ausführungsform verändert sich die Breite der unteren Wasserführungsfläche über einen Umlaufabschnitt der Wasserführungsfläche hinweg, der 80 % der ersten Hälfte ihrer Umlauflänge ausbildet, um weniger als 10 % um einen über diesen Umlaufabschnitt gemittelten Wert ihrer Breite. Insbesondere verringert sich ihre Breite in der zweiten Hälfte ihrer Umlauflänge, insbesondere im Winkelbereich zwischen 180° und 360°, insbesondere im Winkelbereich zwischen 180° und 270° auf weniger als 50 %, insbesondere weniger als 30 %, insbesondere weniger als 20 % des über den Umlaufabschnitt gemittelten Werts der Breite. Die erste Hälfte ihrer Umlauflänge beginnt selbstverständlich auf Höhe der Spülwasserabgabeöffnung. Die Breite der unteren Wasserführungsfläche ist an einer Seite durch die seitliche Wasserführungsfläche, an der anderen Seite bevorzugt durch die erläuterte konvexe Kante begrenzt. Die Winkelangaben beziehen sich, wie zuvor erläutert, auf einen Winkel um eine in Vertikalrichtung verlaufende Drehachse, die durch eine in der Mittenebene liegende Längsmitte des Spülraums verläuft, wobei der Winkel von 0° durch die Mitte des lichten Querschnitts der Spülwasserabgabeöffnung definiert ist. Indem die Breite der unteren Wasserführungsfläche zunächst annähernd konstant bleibt und erst in einem hinteren Winkelbereich eine erhebliche Reduzierung erfährt, kann ein möglichst großer Anteil von Spülwasser zunächst über einen erheblichen Winkelbereich auf der unteren Wasserführungsfläche geführt sein und anschließend das Spülwasser in zunehmendem Maße schon vor Erreichen eines vollständigen Umlaufs um die genannte Drehachse nach unten die Seitenwand hinabströmen, sodass ein möglichst vollständiges und effektives Spülen der Seitenwand gewährleistet ist. Besonders bevorzugt verringert sich die Breite der unteren Wasserführungsfläche innerhalb eines Winkelbereichs um die genannte Drehachse zwischen 0° und 200°, insbesondere zwischen 0° und 220° um weniger als 20 % ihrer an der Spülwasserabgabeöffnung vorliegenden Breite. In einer Ausführungsform verringert sich die Breite der unteren Wasserführungsfläche innerhalb eines Winkelbereichs zwischen 180° und 360°, insbesondere zwischen 200° und 360°, insbesondere zwischen 220° und 360° ausgehend von einem Betrag ihrer Breite, der mindestens 80 % der an der Spülwasserabgabeöffnung vorliegenden Breite beträgt, bis auf weniger als 10 %, insbesondere weniger als 5 % ihrer an der Spülwasserabgabeöffnung vorliegenden Breite. Bevorzugt beträgt die Breite der unteren Wasserführungsfläche in einem Winkelbereich zwischen 300° und 360° durchgehend weniger als 30 %, insbesondere weniger als 20 %, insbesondere weniger als 15 %, ihrer an der Spülwasserabgabeöffnung vorliegenden Breite. Somit ist bevorzugt vorgesehen, dass die untere Wasserführungsfläche in größeren Winkelbereichen ausläuft, d. h. eine sich stark verringernde Breite aufweist. Zum einen kann hierdurch gewährleistet sein, dass ein erheblicher Anteil des Spülwassers in dem genannten Winkelbereich unterhalb der unteren Wasserführungsfläche nach unten zum Ablaufkanal hinläuft, sodass ein Ablaufdruck erzeugt wird. Zum anderen kann hierdurch einer schwer zu reinigenden Ablagerung von Verschmutzungen an der Seitenwand oberhalb der Rückseite des offenen Endes des Ablaufkanals nach Möglichkeit vorgebeugt werden.

In einer erfindungsgemäßen Ausführungsform bildet der WC-Körper oberhalb der Spülwasserabgabeöffnung einen dachartigen horizontalen Vorsprung aus, der somit vertikal über der unteren Wasserführungsfläche verläuft. Durch den dachartigen horizontalen Vorsprung kann ein Herausspritzen von Spülwasser über das obere offene Ende des Spülraums nach Möglichkeit verhindert sein. In einer Ausführungsform umläuft der dachartige horizontale Vorsprung ausgehend von der Spülwasserabgabeöffnung eine in der Mittenebene liegende Längsmitte des Spülraums über mindestens 180°, insbesondere mindestens 230°, insbesondere mindestens 250° mit seiner Umlauflänge. Dabei ist Bezug genommen auf einen Drehwinkel um eine in Vertikalrichtung verlaufende Drehachse, die durch die in der Mittenebene liegende Längsmitte verläuft. In einer Ausführungsform weist der Vorsprung eine Breite auf, die sich über seine Umlauflänge hinweg um weniger als 30 %, insbesondere weniger als 20 % verringert. Allgemein bevorzugt weist der Vorsprung eine Breite auf, die mindestens 50 %, insbesondere mindestens 70 %, insbesondere mindestens 90 % der Breite der unteren Wasserführungsfläche beträgt, oberhalb derer er sich während seines Umlaufs erstreckt. Die Breite des dachartigen Vorsprungs ist bevorzugt an einer Seite durch die seitliche Wasserführungsfläche, an der anderen Seite durch das zur Mittenebene gewandte Ende des Vorsprungs beschränkt. In Ausführungsformen, in denen keine seitliche Wasserführungsfläche vorgesehen ist, ist das entsprechende Ende der Breite durch ein in Vertikalrichtung an den Vorsprung angrenzenden Abschnitt der Seitenwand begrenzt, der den Spülraum entlang der Transversalrichtung begrenzt und zur in der Mittenebene liegenden Längsmitte des Spülraums weist. In einer Ausführungsform erstreckt sich der Vorsprung mit seiner Breite ausgehend von der seitlichen Wasserführungsfläche zur in der Mittenebene liegenden Längsmitte des Spülraums hin und weist über mindestens 80 % seiner Umlauflänge hinweg eine Breite von mindestens 1 cm, insbesondere mindestens 1,5 cm auf, wobei er insbesondere ausgehend von der Spülwasserabgabeöffnung und über die sich daran anschließenden mindestens 80 % seiner Umlauflänge die genannte Mindestbreite aufweist.

In einer erfindungsgemäßen Ausführungsform ist in nur einer der beiden transversalen Hälften, insbesondere nur in der ersten transversalen Hälfte, eine Spülwasserabgabeöffnung vorgesehen. Die erläuterte Spülwasserabgabeöffnung ist somit bevorzugt die einzige Spülwasserabgabeöffnung und liegt in der ersten transversalen Hälfte. In einer Ausführungsform ist die Spülwasserabgabeöffnung als nur eine einzige durchgehende Öffnung ausgebildet und somit unterbrechungsfrei ausgebildet, sodass sie mit einem durchgehenden lichten Querschnitt in den Spülraum mündet. In einer Ausführungsform weist die Spülwasserabgabeöffnung zur Vorderseite hin. In einer Ausführungsform weist die Spülwasserabgabeöffnung eine horizontale Breite von mindestens 20 mm und weniger als 40 mm und eine vertikale Höhe von mindestens 20 mm und höchstens 40 mm auf. Die Erfinder haben festgestellt, dass durch die entsprechende Anordnung bzw. Ausgestaltung der Spülwasserabgabeöffnung das Spülwasser besonders vorteilhaft in den Spülraum abgegeben werden kann, insbesondere zur Erzeugung einer wirbelartigen Spülung.

In einer Ausführungsform weist der Querschnitt der Seitenwand zumindest in einem Längsbereich, insbesondere innerhalb des Seitenwandabschnitts, einen gekrümmten Verlauf auf, dessen Krümmung zumindest zweimal, insbesondere zumindest dreimal das Vorzeichen wechselt. Bevorzugt weist der Querschnitt der Seitenwand zumindest in einem Seitenwandteilbereich, der sich insbesondere ausschließlich innerhalb des Seitenwandabschnitts erstreckt, einen solchen gekrümmten Verlauf auf, dessen Krümmung zumindest zweimal, insbesondere zumindest dreimal das Vorzeichen wechselt, wobei der Seitenwandteilbereich bevorzugt sich über mindestens 10 % der Längserstreckungslänge des Spülraums und mindestens 10 % der vertikalen Erstreckungslänge des Spülraums erstreckt, insbesondere über 20 % der Längserstreckungslänge und 20 % der vertikalen Erstreckungslänge des Spülraums erstreckt.

In einer erfindungsgemäßen Ausführungsform erstreckt sich die Seitenwand mit ihrem Querschnitt, der senkrecht zur Längsrichtung verläuft, unter Ausbildung der konvexen Wölbung in ihrem Verlauf nach unten zunächst über einen ersten Transversalabschnitt mit einer negativen Krümmung um die Längsrichtung und in einem sich an den ersten Transversalabschnitt anschließenden zweiten Transversalabschnitt mit einer positiven Krümmung um die Längsrichtung, wobei über einen Längserstreckungsbereich der Seitenwand, insbesondere über die konvexe Wölbung, hinweg im Verlauf von hinten nach vorne der Übergang von dem ersten Transversalabschnitt zu dem zweiten Transversalabschnitt mit zunehmendem Abstand von dem hinteren Ende weiter unten liegt. Erster und zweiter Transversalabschnitt der Seitenwand sind dreidimensionale Abschnitte der Seitenwand, wobei sie an unterschiedlichen Längspositionen einen jeweils anderen Verlauf senkrecht zur Längsrichtung und sich in Abhängigkeit von der Längsposition verändernde vertikale Enden und somit auch transversale Enden aufweisen können. Erster und zweiter Transversalabschnitt liegen bevorzugt zumindest teilweise, insbesondere vollständig, innerhalb des Seitenwandabschnitts. Indem der Übergang vom ersten Transversalabschnitt, in dem die Seitenwand mit ihrem Querschnitt mit einer negativen Krümmung verläuft, zu dem zweiten Transversalabschnitt, in dem die Seitenwand mit ihrem Querschnitt mit einer positiven Krümmung verläuft, mit zunehmendem Abstand von dem hinteren Ende des WC-Körpers nach unten abfällt, fällt somit der Beginn einer durch die positive Krümmung ausgebildeten konvexen Wölbung nach unten ab. Erster und zweiter Transversalabschnitt liegen an der Position des Vorzeichenwechsels der Krümmung unmittelbar aneinander an. Durch die vorteilhafte Ausführungsform kann besonders bevorzugt sichergestellt sein, dass eine nach vorne hin nach unten auslaufende konvexe Wölbung in der Seitenwand vorgesehen ist, wodurch eine besonders gezielte Führung des Spülwassers an der Seitenwand entlang bereitgestellt sein kann. Allgemein bevorzugt erstreckt sich die Seitenwand mit ihrem Querschnitt ausgehend von dem Übergang zwischen erstem und zweitem Transversalabschnitt zum offenen Ende des Ablaufkanals hin über einen Bereich hinweg ununterbrochen mit einer positiven Krümmung. Bevorzugt ist die vertikale Erstreckungslänge des zweiten Transversalabschnitts - und entsprechend wegen des festgelegten Verlaufs der Seitenwand somit auch die transversale Erstreckungslänge des zweiten Transversalabschnitts - durch die vertikale Erstreckungslänge des Bereichs der Seitenwand definiert, in dem sie ausgehend von dem Übergang zwischen erstem und zweiten Transversalabschnitt zum offenen Ende des Ablaufkanals hin ununterbrochen mit positiver Krümmung verläuft. Bevorzugt liegen erster und zweiter Transversalabschnitt vollständig innerhalb nur einer der beiden durch die Mittenebene voneinander getrennten transversalen Hälften, insbesondere in der ersten transversalen Hälfte. Bevorzugt liegen erster und zweiter Transversalabschnitt in einem Winkelbereich zwischen 0° und 170°, insbesondere zwischen 10° und 160°, wobei abgestellt wird auf einen Drehwinkel um eine in Vertikalrichtung verlaufende Drehachse, und wobei der Winkel 0° durch eine in der Mittenebene liegende, nach hinten weisende gerade Linie gebildet ist. Bevorzugt erstreckt sich der Übergang von erstem zu zweitem Transversalabschnitt über mindestens 50 %, insbesondere mindestens 70 % der genannten vertikalen Erstreckungslänge des zweiten Transversalabschnitts. Somit weist die Seitenwand in einer Ausführungsform einen ersten und zweiten Transversalabschnitt auf, die wie erläutert ausgebildet und unmittelbar aneinander angrenzend vorgesehen sind und zwischen denen der Übergang wie erläutert vorgesehen ist, so dass die konvexe Wölbung nach vorne hin nach unten ausläuft. Der Übergang verläuft dabei bevorzugt mit seinem Verlauf, den er ausgehend vom hinteren Ende des WC-Körpers nach vorne aufweist, über eine vertikale Erstreckungslänge, die mindestens 50 %, insbesondere mindestens 70 % der genannten vertikalen Erstreckungslänge des zweiten Transversalabschnitts beträgt. Bevorzugt nimmt die vertikale Erstreckungslänge des zweiten Transversalabschnitts von hinten nach vorne ausgehend von einer hinteren vertikalen Erstreckungslänge um mindestens 50 %, insbesondere mindestens 70 %, insbesondere mindestens 90 % der hinteren vertikalen Erstreckungslänge ab.

In einer erfindungsgemäßen Ausführungsform weist die Seitenwand in der anderen der beiden transversalen Hälften einen anderen Seitenwandabschnitt auf, der sich mit seiner Längserstreckung in Längsrichtung von seinem hinteren Längsende bis zu seinem vorderen Längsende erstreckt und der sich über seine gesamte Längserstreckung hinweg von einer dritten Transversalebene bis zu einer vierten Transversalebene erstreckt, wobei die dritte und die vierte Transversalebene jeweils parallel zur Mittenebene verlaufen und die vierte Transversalebene näher an der Mittenebene angeordnet ist als die dritte Transversalebene. Der andere Seitenwandabschnitt, der sich in der anderen der beiden transversalen Hälften befindet, bildet zwischen dritter und vierter Transversalebene eine andere konvexe Wölbung aus, sodass sein Querschnitt zumindest abschnittsweise eine Krümmung um die Längsrichtung aufweist, die einen positiven Wert aufweist, wobei die Krümmung des Querschnitts in einem vorderen Längsendabschnitt des anderen Seitenwandabschnitts einen geringeren über ihren Verlauf zwischen dritter und vierter Transversalebene gemittelten Wert aufweist als in einem hinteren Längsendabschnitt des anderen Seitenwandabschnitts und oder wobei das Maximum der Krümmung des Querschnitts in dem hinteren Längsendabschnitt des anderen Seitenwandabschnitts größer ist als in dem vorderen Längsendabschnitt des anderen Seitenwandabschnitts. Die andere konvexe Wölbung bzw. der andere Seitenwandabschnitt können Eigenschaften und Merkmale aufweisen, wie sie im Zusammenhang mit der konvexen Wölbung bzw. dem Seitenwandabschnitt beschrieben sind, der in der einen transversalen Hälfte des WC-Körpers vorgesehen ist. Dritte und vierte Transversalebene können Eigenschaften aufweisen, wie sie zu erster und zweiter Transversalebene beschrieben sind. Somit kann in einer Ausführungsform jeweils ein Seitenwandabschnitt mit den erläuterten Eigenschaften in jeder der beiden transversalen Hälften des WC-Körpers vorgesehen sein, wobei bei dieser Ausführungsform besonders bevorzugt in jeder der transversalen Hälften jeweils eine Spülwasserabgabeöffnung vorgesehen ist, bevorzugt an jeweils einem hinteren und von der Mittenebene am weitesten beabstandeten Ende des Spülraums. In einer anderen Ausführungsform ist kein anderer Seitenwandabschnitt in der anderen transversalen Hälfte vorgesehen, sondern nur in einer der beiden transversalen Hälften ist ein solcher, vorliegend mit seinen Eigenschaften beschriebener Seitenwandabschnitt vorgesehen, wobei besonders bevorzugt bei dieser Ausführungsform nur in der transversalen Hälfte, in der Seitenwandabschnitt vorgesehen ist, eine Spülwasserabgabeöffnung, insbesondere nur eine einzige Spülwasserabgabeöffnung, insbesondere am hinteren und von der Mittenebene am weitesten entfernten Ende des Spülraums.

In einer erfindungsgemäßen Ausführungsform erstreckt sich der Spülkanal ausgehend von dem Spülanschluss zur Spülwasserabgabeöffnung mit seiner Kanalerstreckung und weist einen Querschnitt senkrecht zu seiner Kanalerstreckung auf, der sich zumindest in einem an den Spülanschluss angrenzenden Kanalerstreckungsabschnitt ausgehend von dem Spülanschluss zur Spülwasserabgabeöffnung hin verringert. Hierdurch kann besonders vorteilhaft gewährleistet sein, dass in einem Abschnitt, in dem das Spülwasser mit hoher Prallkraft und somit unter Ausbildung von Verwirbelungen in den Spülkanal gelangt, zunächst ein möglichst großer lichter Querschnitt des Spülkanals vorgesehen ist, der sich anschließend verringert. Besonders bevorzugt ist ein an diesen Kanalerstreckungsabschnitt, der an den Spülanschluss angrenzt, anschließender Kanalerstreckungsabschnitt vorgesehen, der sich insbesondere über mindestens 50 %, insbesondere mindestens 60 % einer Gesamtkanalerstreckungslänge erstreckt. Besonders bevorzugt bleibt der Querschnitt in diesem sich anschließenden Kanalerstreckungsabschnitt konstant. In einer Ausführungsform vergrößert sich der Querschnitt in einem an die Spülwasserabgabeöffnung angrenzenden Kanalerstreckungsabschnitt zur Spülwasseröffnung hin. Bevorzugt schließt sich der an die Spülwasserabgabeöffnung angrenzende Kanalerstreckungsabschnitt an den Kanalerstreckungsabschnitt an, der sich wiederum an den an den Spülanschluss angrenzenden Kanalerstreckungsabschnitt anschließt. Allgemein bevorzugt vergrößert sich der Querschnitt des Spülkanals in einem an die Spülwasserabgabeöffnung angrenzenden Kanalerstreckungsabschnitt, der somit ein Ende der Kanalerstreckung des Spülkanals ausbildet, mit dem er die Spülwasserabgabeöffnung ausbildet, entlang seiner Kanalerstreckung zur Spülwasserabgabeöffnung hin. Bevorzugt erstreckt sich dieser an die Spülwasserabgabeöffnung angrenzende Kanalerstreckungsabschnitt entlang der Kanalerstreckung über mindestens 2 cm, insbesondere mindestens 3 cm. Indem sich der Querschnitt vergrößert, kann der Spülkanal besonders vorteilhaft hergestellt sein, insbesondere mittels eines Kernteils im Rahmen des Keramikherstellprozesses, durch das eine gleichmäßige Kontur des Spülkanals auf Höhe der Spülkanalöffnung ausgebildet sein kann, die mit einer Glasur gleichmäßig versehen werden und anschließend gebrannt werden kann. In einer Ausführungsform weist der Spülkanal eine Spülkanalwandung mit einer Wandstärke auf, die seinen lichten Querschnitt umschließt. Der lichte Querschnitt des Spülkanals kann allgemein in Ausführungsformen gleichgesetzt sein mit dem zuvor genannten Querschnitt des Spülkanals. Bevorzugt ist die Wandstärke der Spülkanalwandung in einem an die Spülwasserabgabeöffnung angrenzenden Kanalerstreckungsabschnitt größer als in einem an diesen in Richtung zum Spülanschluss hin angrenzenden Kanalerstreckungsabschnitt. Die Erfinder haben erkannt, dass hierdurch zum einen eine besonders robuste und gleichmäßige Kontur des WC-Körpers zum Spülraum hin gewährleistet sein kann. Zum anderen haben die Erfinder erkannt, dass die Wandstärke besonders vorteilhaft unter Verwendung eines Kernteils im Zuge der Keramikherstellung definiert sein kann.

In einer Ausführungsform weist das WC eine Duscheinrichtung auf, die in einer Aussparung des WC-Körpers angeordnet ist, wobei die Aussparung oberhalb der unteren Wasserführungsfläche angeordnet ist und/oder in den Spülkanal mündet. Indem die Aussparung entsprechend angeordnet ist kann die Aussparung selbst und somit auch die Duscheinrichtung besonders platzsparend und ökonomisch in dem WC-Körper installiert werden. Allgemein bevorzugt liegt die Duscheinrichtung abdichtend an einem die Aussparung umgebenden, von dem WC-Körper ausgebildeten Rand an. Die Aussparung ist bevorzugt eine Aussparung in der Seitenwand, die den Spülraum begrenzt. Hierdurch kann die Duscheinrichtung besonders einfach und vorteilhaft so installiert werden, dass sie bei einer Betätigung an zweckmäßiger Stelle innerhalb des Spülraums angeordnet ist. In einer Ausführungsform weist der WC-Körper hinter dem Spülraum an zumindest einer seiner transversalen Seiten, insbesondere an jeder seiner transversalen Seiten, eine Durchführung auf, in der jeweils ein Betätigungselement angeordnet ist, das mit der Duscheinrichtung verbunden ist. Die Durchführung ist eine Durchführung ausgehend von einer transversalen Seite des WC-Körpers, die eine Außenseite des WC-Körpers ausbildet, zu einem von der transversalen Außenseite nicht zugänglichen Bereich des WC-Körpers, der bevorzugt außerhalb des Spülrohrs vorgesehen ist. Bevorzugt ist dieser Bereich durch einen nach unten offenen Hohlraum des WC-Körpers ausgebildet. Somit kann außerhalb des Spülraums innerhalb des WC-Körpers ein Funktionselement für die Duscheinrichtung angeordnet sein, das durch die Durchführung hindurch betätigbar ist.

In einer erfindungsgemäßen Ausführungsform sind die Spülwasserabgabeöffnung und die Seitenwand dergestalt zueinander korrespondierend ausgebildet, dass aus der Spülwasserabgabeöffnung austretendes Spülwasser in dem Spülraum eine Vertikalachse umlaufend wirbelartig an der Seitenwand entlangströmt, wobei zumindest ein Teil des Spülwassers die vertikale Achse mehrfach umströmt. Bevorzugt umströmt zumindest 20 % des Spülwassers die Vertikalachse über mehr als 360°, bevorzugt mindestens 5 % des Spülwassers um mehr als 720°.

Die Erfindung betrifft ferner eine WC-Anordnung, die ein erfindungsgemäßes WC und eine Spüleinrichtung umfasst, die an den Spülanschluss des WCs angeschlossen ist. Die Spüleinrichtung umfasst eine Betätigungseinrichtung, mittels derer sie zum Abgeben von Spülwasser zum Spülen des Spülraums des WCs betätigbar ist. Somit kann durch Betätigung der Spüleinrichtung von der Spüleinrichtung Spülwasser zum Spülanschluss des WCs abgegeben werden und von dort zur Spülwasserabgabeöffnung gelangen, sodass das von der Spüleinrichtung im Rahmen eines Betätigungsvorgangs abgegebene Spülwasser durch die Spülwasserabgabeöffnung in den Spülraum abgegeben wird. Dabei sind Spüleinrichtung und WC dergestalt zueinander korrespondierend ausgebildet, dass das Spülwasser wie erläutert zum Spülen des Spülraums den Spülraum durchströmt, insbesondere wie zu den verschiedenen erfindungsgemäßen Ausführungsformen als besonders vorteilhaft erläutert.

Die Erfindung betrifft ferner die Verwendung einer Spüleinrichtung zum Spülen eines erfindungsgemäßen WCs. Die Spüleinrichtung wird zum Abgeben von Spülwasser an den Spülanschluss des WCs getätigt, wonach das Spülwasser durch die Spülwasserabgabeöffnung in den Spülraum des WCs zumindest mit einer Richtungskomponente senkrecht zur Vertikalrichtung, insbesondere in Längsrichtung nach vorne, abgegeben wird. Zumindest ein Teil, insbesondere mindestens 10 %, insbesondere mindestens 20 %, insbesondere mindestens 30 %, des Spülwassers umläuft eine durch den Spülraum verlaufende Vertikalachse ausgehend von der Spülwasserabgabeöffnung um mehr als 480°, insbesondere um mehr als 540°, insbesondere um mehr als 720° in dem Spülraum. Bevorzugt läuft die Vertikalachse durch die in der Mittenebene liegende Längsmitte des Spülraums. Erst nachdem erläuterten Umlaufen der Vertikalachse gelangt der genannte Teil des Spülwassers in den Ablaufkanal des WCs und von dort zum Ablaufanschluss. Dabei läuft der genannte Teil des Spülwassers während seines Umlaufs um die genannte Vertikalachse bevorzugt in einem Winkelbereich zwischen 270° und 480° auf einer Oberseite der erläuterten konvexen Wölbung entlang.

Die verschiedenen erfindungsgemäßen Ausführungsformen stellen jeweils eine Lösung der der vorliegenden Erfindung zugrunde liegenden objektiven technischen Aufgabe dar, können besonders vorteilhaft jedoch miteinander kombiniert werden. Somit können die beschriebenen erfindungsgemäßen Ausführungsformen und erfindungsgemäßen Lösungen jeweils Merkmale aufweisen, die im Zusammenhang mit anderen erfindungsgemäßen Ausführungsformen bzw. anderen Lösungen vorliegend beschrieben sind. Sämtliche beschriebenen Ausführungsformen sind als erfindungsgemäße Ausführungsformen anzusehen. Die verschiedenen erfindungsgemäßen Ausführungsformen können jeweils ferner Merkmale aufweisen, die dem Fachmann aus der vorliegenden Erläuterung bekannter Ausführungsformen ersichtlich sind.

Die Erfindung wird nachfolgend unter Bezugnahme auf fünf Figuren anhand eines Ausführungsbeispiels näher erläutert.

Es zeigen:
- Figur 1:: in einer schematischen Prinzipdarstellung eine perspektivische Ansicht eines WC-Körpers einer Ausführungsform eines erfindungsgemäßen WCs;
- Figur 2:: in einer schematischen Prinzipdarstellung eine weitere perspektivische Ansicht des WC-Körpers gemäß Figur 1;
- Figur 3:: in einer schematischen Prinzipdarstellung eine weitere perspektivische Ansicht des WC-Körpers gemäß Figur 1;
- Figur 4:: in einer schematischen Prinzipdarstellung eine weitere perspektivische Ansicht des WC-Körpers gemäß Figur 1;
- Figur 5:: in verschiedenen schematischen Prinzipdarstellungen Querschnitte durch den WC-Körper gemäß Figur 1 an verschiedenen Längspositionen.

In den Figuren 1-4 ist ein WC-Körper 1 einer Ausführungsform eines erfindungsgemäßen WCs in verschiedenen vereinfachten schematischen Prinzipdarstellungen gezeigt, in denen jeweils verschiedene perspektivische Ansichten auf den WC-Körper 1 dargestellt sind. In Figur 1 ist der WC-Körper 1 perspektivisch schräg von oben vorne dargestellt, in Figur 4 ist seine Rückseite in einer perspektivischen Schrägstellung gezeigt. In den Figuren 2 und 3 sind schräge Seitenansichten auf den WC-Körper 1 von oben dargestellt, in denen zumindest teilweise die beiden Transversalseiten und die Vorderseite des WC-Körpers 1 zu erkennen sind. Die Figur 1-4 werden nachfolgend gemeinsam erläutert.

Der WC-Körper 1 erstreckt sich entlang der Längsrichtung X von seinem rückseitigen Ende A bis zu seinem vorderseitigen Ende B. Mit seiner vertikalen Höhe erstreckt er sich von seinem unteren Ende bis zu seinem oberen Ende entlang der Vertikalrichtung Z. Mit seiner Breite, d. h. transversalen Erstreckungslänge, streckt sich der WC-Körper 1 entlang der Transversalrichtung Y zwischen seinen beiden Transversalenden. Bei der Darstellung gemäß Figur 1 ist das erstes Transversalende durch die linke Seite des WC-Körpers 1 ausgebildet, das zweite Transversalende durch die rechte Seite des WC-Körpers. Der WC-Körper 1 weist an seiner Rückseite, die sein rückseitiges Ende A ausbildet, zwei Befestigungslöcher 11 auf, die zur Aufnahme eines üblichen Befestigungsbolzens dienen, der üblicherweise als Gewindebolzen ausgebildet ist, mittels dessen der WC-Körper 1 an einer Wand montiert werden kann. Zur Montage des WC-Körpers 1 kann ein solcher Befestigungsbolzen durch bekannte Befestigungsmittel relativ zum WC-Körper 1 fixiert werden, nachdem er durch das ihm jeweils zugeordnete Befestigungsloch 11 hindurchgesteckt worden ist. Der vorliegende WC-Körper 1 ist zu einer Montage von unten ausgebildet, was erfindungsgemäß allgemein vorteilhaft ist. Dies bedeutet, dass der WC-Körper 1 einen von unten zugänglichen Hohlraum aufweist, sodass die nach vorne gewandte Seite der Befestigungslöcher 11 von unten aus zugänglich ist, wenn der WC-Körper 1 so an einer Wand montiert ist, dass er mit seiner Rückseite an der Wand anliegt und durch mit dem Befestigungsbolzen zusammenwirkende Befestigungsmittel relativ zur Wand fixiert ist, indem er an diese gepresst gehalten ist. Zu Stabilisierungszwecken weist der vorliegende WC-Körper 1, erfindungsgemäß allgemein vorteilhaft, an seinem vertikal unteren Ende einen Stabilisierungsbügel 12 auf, der einen Abschnitt der Rückseite des WC-Körpers 1 ausbildet und der den von unten zugänglichen Hohlraum des WC-Körpers überspannt und somit die diesen Hohlraum begrenzenden seitlichen Körperabschnitte des WC-Körpers 1 miteinander verbindet und somit zueinander stabilisiert. Ferner weist der WC-Körper 1 einen Spülanschluss 2 und einen Ablaufanschluss 3 auf. In dem vorliegenden Ausführungsbeispiel sind diese an der Rückseite angeordnet, wobei sie mit ihrem jeweiligen lichten Querschnitt entlang der Längsrichtung nach hinten weisen, was erfindungsgemäß allgemein vorteilhaft ist. In anderen erfindungsgemäßen Ausführungsformen kann jedoch auch vorgesehen sein, dass der Spülanschluss 2 und/oder Ablaufanschluss 3 abgewinkelt und/oder versetzt zur Rückseite angeordnet ist bzw. weist, wobei er mittels eines Verbindungselements mit einem zugeordneten Spülrohr einer Spüleinrichtung bzw. einem zugeordneten Ablaufrohr eines Ablaufsystems verbunden werden kann. Aus der Zusammenschau der Figuren 1-4 ist ersichtlich, dass der WC-Körper 1 einen Spülraum 7 aufweist, der schüsselformartig ausgebildet ist und der nach oben hin offen ist, wie dies allgemein bei WC-Körpern üblich ist. In dem vorliegenden Ausführungsbeispiel und erfindungsgemäß allgemein vorteilhaft ist das obere Ende des Spülraums 7, das in einer senkrecht zur Vertikalrichtung Z verlaufenden Ebene liegt, nach Art eines Rechtecks ausgebildet, das abgerundete Ecken aufweist, wobei allgemein bevorzugt eine Abweichung von einer Rechteckform dergestalt gegeben ist, dass die transversale Erstreckung des Rechtecks zum vorderen Ende des Spülraums hin geringer wird. Die Ausgestaltung des oberen Endes des Spülraums nach Art eines Rechtecks hat sich sowohl aus ästhetischen Gründen als auch aus funktionalen Gründen des WC-Körpers als besonders vorteilhaft herausgestellt, wobei für die Ausgestaltung nach Art eines Rechtecks wesentlich ist, dass das offene Ende des Spülraums 7 an zwei gegenüberliegenden transversalen Seiten über einen Längsabschnitt hinweg gerade ausgebildet ist, wobei der Längsabschnitt bevorzugt eine Längserstreckungslänge von mindestens 20 %, insbesondere mindestens 30 % der Gesamtlängserstreckungslänge des Spülraums aufweist, sodass eine klare Abweichung von einer runden Ausgestaltung des oberen Endes des Spülraums vorliegt. Die Seitenwand begrenzt den Spülraum 7 um eine Vertikalachse vollständig umlaufend, die durch den Spülraum verläuft. An ihrem oberen Ende bildet die Seitenwand das obere Ende des Spülraums aus, wobei das obere Ende der Seitenwand einen Abschnitt des oberen Endes des WC-Körpers 1 ausbildet. Mit ihrem unteren Ende mündet die umlaufende Seitenwand in einen Ablaufkanal 8, mittels dessen der Spülraum 7 mit dem Ablaufanschluss 3 fluidführend verbunden ist.

Wie aus Figur 4 ersichtlich bildet der Ablaufkanal einen üblichen Siphon aus, wobei der Siphon zwischen dem Ablaufanschluss 3 und dem an den Spülraum angrenzenden offenen Ende des Ablaufkanals vorgesehen ist. Mit seinem offenen Ende grenzt der Ablaufkanal unmittelbar an das untere Ende der Seitenwand an, die den Spülraum 7 begrenzt. Aus den Figuren 1-4 ist ersichtlich, dass die den Spülraum 7 begrenzende Seitenwand durch die Innenseite des WC-Körpers 1 ausgebildet ist, die den Spülraum 7 begrenzt. Das offene Ende des Ablaufkanals weist, wie aus der Zusammenschau der Figuren 1-3 ersichtlich, eine erste transversale und eine zweite transversale Seite auf, die durch eine Vorderseite des offenen Endes miteinander verbunden sind. Die oberhalb des Ablaufkanals 8 vorgesehene Seitenwand geht über eine konvexe Kante 80 in das offene Ende des Ablaufkanals 8 über, die an beiden transversalen Seiten des offenen Endes des Ablaufkanals 8 vorgesehen ist und die sich über beide transversalen Seiten und die Vorderseite des offenen Endes des Ablaufkanals 8 ununterbrochen erstreckt. Das offene Ende an der Rückseite des Ablaufkanals 8, und somit bevorzugt das untere Ende der Seitenwand bzw. dessen vertikale Lage, ist allgemein bevorzugt in solchen Fällen, in denen an der Rückseite des Ablaufkanals 8 keine konvexe Kante vorgesehen ist, die sein offenes Ende festlegt, durch eine Gerade definiert, die zum einen durch das rückseitige Ende der konvexen Kante 80 an der ersten transversalen Seite des offenen Endes des Ablaufkanals 8 verläuft und zum anderen durch das rückseitige Ende der konvexen Kante 80 an der zweiten transversalen Seite des offenen Endes des Ablaufkanals 8. In dem Fall, dass sich der Spülraum noch hinter der Gerade erstreckt, beispielsweise aufgrund einer bogenartigen Ausgestaltung der Rückseite des Ablaufkanals 8, ist das untere Ende der Seitenwand an der Rückseite des Ablaufkanals durch eine durch diese Gerade und die Längsrichtung aufgespannte, von der Geraden aus nach hinten verlaufende Ebene definiert. Allgemein ist selbstverständlich der WC-Körper 1 in zwei transversale Hälften aufteilbar, die durch eine Mittenebene voneinander getrennt sind, die imaginär ist und die senkrecht zur Transversalrichtung Y durch die transversale Mitte des WC-Körpers 1 verläuft. Beide transversalen Hälften erstrecken sich somit über eine selbe Erstreckungslänge entlang der Transversalrichtung Y. In dem vorliegend beschriebenen Ausführungsbeispiel läuft die Mittenebene durch die transversale Mitte des Spülraums 7, was erfindungsgemäß allgemein vorteilhaft ist. Allgemein bevorzugt liegen die transversale Mitte des Spülraums 7 und die des Ablaufkanals 8 an einer selben Längsposition, so dass sie - bezogen auf die Längsrichtung X - zusammenfallen. Darüber hinaus verläuft bevorzugt die Mittenebene durch die transversale Mitte der Aussparung 5, die allgemein vorteilhaft in dem WC-Körper 1 vorgesehen ist. Die Aussparung 5 ist als Aussparung in der Seitenwand, die den Spülraum 7 umschließt, ausgebildet. In die Aussparung 5 kann eine Duscheinrichtung eingesetzt werden, die in den Spülkanal 200 mündet, der in Figur 4 dargestellt ist. Somit kann die Duscheinrichtung besonders platzsparend und darüber hinaus besonders nutzerfreundlich an dem WC-Körper 1 vorgesehen werden.

Der WC-Körper 1 weist ferner an seiner Oberseite Befestigungsaufnahmen 4 zur Befestigung eines Toilettensitzes auf, was erfindungsgemäß allgemein vorteilhaft ist. Ferner weist der WC-Körper 1 vorliegend an jeder seiner transversalen Seiten jeweils eine Durchführung 9 auf, in der ein Betätigungselement zum Betätigen der Duscheinrichtung anordenbar ist, die in die Aussparung 5 einsetzbar ist. Die Durchführung 9 führt in den unterhalb des Spülraums vorgesehenen Hohlraum, sodass eine in der Durchführung 9 angeordnete Betätigungseinrichtung besonders vorteilhaft mit einem Funktionselement der Duscheinrichtung verbunden werden kann, das sich in diesem Hohlraum befindet und das zum Betrieb der Duscheinrichtung verwendet werden kann, beispielsweise zum Ansteuern der Duscheinrichtung und/oder zum Versorgen der Duscheinrichtung mit Duschwasser. Aus den Figuren 1-4 ist ferner ersichtlich, dass der Spülkanal 200 ausgehend von dem Spülanschluss 2 einen ersten Kanalerstreckungsabschnitt mit einem Querschnitt senkrecht zu seiner Kanalerstreckung aufweist, der größer ist als ein sich an ihn anschließender Kanalerstreckungsabschnitt 201, der seitlich von dem zuerst genannten Kanalerstreckungsabschnitt abzweigt. Aufgrund des großen Querschnitts des sich an den Spülanschluss 2 anschließenden Kanalerstreckungsabschnitts kann zum einen in den Spülanschluss 2 eintretendes Spülwasser möglichst großvolumig weitergeführt werden und zum anderen die Duscheinrichtung vorteilhaft in den Spülkanal 200 mündend platzsparend angeordnet werden. Dabei ist selbstverständlich die Duscheinrichtung über einen eigenen Wasseranschluss mit Wasser versorgt, der an eine Wasserleitung angeschlossen wird. Die Anordnung im Spülkanal 200 ist lediglich geometrisch vorteilhaft. In seinem weiteren Verlauf verläuft der Spülkanal 200 bis zu einer Spülwasserabgabeöffnung 10, die zum Ausgeben von Spülwasser in eine Spülwasserführung 6 ausgebildet ist. In dem vorliegenden Ausführungsbeispiel und erfindungsgemäß allgemein vorteilhaft weist der WC-Körper 1 nur eine einzige Spülwasserabgabeöffnung 10 auf, sodass der Spülkanal 200 nur durch die eine Spülwasserabgabeöffnung 10 in den Spülraum 7 mündet. Die Spülwasserführung 6 weist eine untere Wasserführungsfläche 61 und eine seitliche Wasserführungsfläche 62 auf. Die untere Wasserführungsfläche 61 geht über eine umlaufende konvexe Kante 60 in einen unter ihr liegenden Bereich der Seitenwand über. Somit begrenzt die umlaufende Kante 60 die Breite der unteren Wasserführungsfläche 61 an einer Seite, die seitliche Wasserführungsfläche 62 an einer anderen Seite. Die untere Wasserführungsfläche 61 läuft über mehr als 340°, was allgemein vorteilhaft ist und allgemein als annähernd 360° bezeichnet wird, um eine Vertikalachse um, die in der Mittenebene liegt und durch die Längsmitte des Spülraums verläuft. Dabei verändert sich ihre Breite in einem ersten Winkelbereich von über 180° nur unwesentlich, in den darauffolgenden 180° jedoch erheblich, sodass sie zum einen auf sie geleitetes Spülwasser zu einem großen Anteil zunächst um die genannte Vertikalachse herumführt, anschließend jedoch zur Rückseite des WC-Körpers bzw. Spülraums 7 hin schmaler werdend ausläuft, was erfindungsgemäß allgemein vorteilhaft ist. Dabei verläuft die untere Wasserführungsfläche 61, erfindungsgemäß allgemein vorteilhaft, im Wesentlichen horizontal und weist somit praktisch kein Gefälle nach unten auf. Somit liegt die untere Wasserführungsfläche 61 über ihre gesamte Umlauflänge hinweg im Wesentlichen auf einer vertikalen Höhe. Spülwasser, das über die konvexe Kante 60 von der unteren Wasserführungsfläche 61 zu einem darunterliegenden Bereich der Seitenwand gelangt, wird von der Seitenwand zum Ablaufkanal 8 hin geführt.

Bereits den Figuren 1-3 ist ersichtlich, dass der WC-Körper 1 in seiner ersten transversalen Hälfte, nämlich in der in Figur 1 gezeigten rechten transversalen Hälfte, eine konvexe Wölbung 100 aufweist, die zumindest abschnittsweise innerhalb eines Seitenwandabschnitts liegt, der sich zwischen zwei Transversalebenen erstreckt und von einem hinteren Längsende bis zu einem vorderen Längsende erstreckt, wobei die konvexe Wölbung 100 sich nur innerhalb eines hinteren Bereichs des Spülraums 7 erstreckt und nach vorne hin kleiner wird und ausläuft. Die konvexe Wölbung 100 und der genannte Seitenwandabschnitt werden nachfolgend unter Bezugnahme auf Figur 5 umfassend die Figuren 5a und 5b näher erläutert.

In Figur 5a und in Figur 5b ist jeweils ein Querschnitt des WC-Körpers 1 senkrecht zur Längsrichtung X dargestellt. Der Querschnitt verläuft somit in Transversalrichtung Y und in Vertikalrichtung Z. In Figur 5a ist der Querschnitt in einer ersten Längsposition gezeigt, in Figur 5b in einer zweiten Längsposition, wobei die zweite Längsposition vor der ersten Längsposition liegt, d. h. weiter von der Rückseite des WC-Körpers 1 entfernt ist als die erste Längsposition. In dem vorliegenden Ausführungsbeispiel ist das erste Längsende des Seitenwandabschnitts hinter der ersten Längsposition angeordnet und das zweite Längsende des Seitenwandabschnitts vor der zweiten Längsposition, sodass die in den Figuren 5a und 5b gezeigten Längspositionen innerhalb der Längserstreckung des Seitenwandabschnitts liegen. In den Figuren 5a und 5b ist ferner eine erste Transversalebene C und eine zweite Transversalebene D eingezeichnet, die beide senkrecht zur Transversalrichtung Y und somit in der Vertikalrichtung Z und in der Längsrichtung X verlaufen. Die Transversalebenen C, D begrenzen den Seitenwandabschnitt in Transversalrichtung Y. Aus den Figuren 5a und 5b ist ferner die umlaufende konvexe Kante 80 sichtbar, die den Ablaufkanal 8 an seinem offenen Ende, mit dem er in den Spülraum mündet, begrenzt, sowie die Spülwasserführung 6 mit ihrer unteren Wasserführungsfläche 61 und seitlichen Wasserführungsfläche 62 sowie die konvexe Kante 60, mit der die untere Wasserführungsfläche 61 in den darunterliegenden Bereich der Seitenwand übergeht. Der erläuterte Seitenwandabschnitt ist entlang der Vertikalrichtung Z allgemein bevorzugt zumindest längsabschnittsweise sowohl von der die untere Wasserführungsfläche 61 begrenzenden konvexen Kante 60 als auch von der das Ende des Ablaufkanals 8 definierenden konvexen Kante 80 beabstandet, wobei die die untere Wasserführungsfläche 61 begrenzende konvexe Kante 60 und die das Ende des Ablaufkanals 8 definierende konvexen Kante 80 außerhalb des Seitenwandabschnitts verlaufen. Vorliegend liegen die konvexen Kanten 60, 80, die jeweils durch den umlaufenden Verlauf eines lokalen Krümmungsmaximums definiert sind, außerhalb des Seitenwandabschnitts. Aus den Figuren 5a und 5b ist ferner ersichtlich, dass der Querschnitt der Seitenwand durch den Verlauf einer Linie dargestellt ist. In den Figuren 5a und 5b ist zu Veranschaulichungszwecken jeweils ein Schnitt durch den WC-Körper 1 in einer Draufsicht dargestellt, wobei die genannte Linie, die den Querschnitt der Seitenwand im Schnitt darstellt, durch die den Spülraum 7 begrenzende Linie des Schnitts dargestellt ist. Aus der Zusammenschau der Figuren 5a und 5b ist zu erkennen, dass in der ersten Längsposition die Seitenwand in der ersten transversalen Hälfte (dies ist bei der beschriebenen Ausführungsform in den in Figur 5a und 5b gezeigten Darstellungen jeweils die rechte transversale Hälfte) in ihrem Verlauf von der ersten Transversalebene C zur zweiten Transversalebene D zunächst eine konkave Wölbung 300 aufweist, an die sich eine konvexe Wölbung 100 anschließt, wohingegen die Seitenwand in der zweiten Längsposition keinen solchen Übergang von einer konkaven Wölbung zu einer konvexen Wölbung mehr aufweist. Darüber hinaus ist zu erkennen, dass der Querschnitt des Seitenwandabschnitts in der ersten Längsposition zunächst unter Ausbildung der konkaven Wölbung 300 eine Krümmung mit einem negativen Wert aufweist, wonach das Vorzeichen wechselt, sodass er eine Krümmung mit positivem Wert aufweist, wohingegen er in der zweiten Längsposition durchgehend einen sehr kleinen positiven Wert aufweist. Dabei weist die Krümmung des Querschnitts in der ersten Längsposition einen größeren gemittelten Wert auf als in der zweiten Längsposition, und das Maximum der Krümmung in der ersten Längsposition ist größer als das Maximum der Krümmung in der zweiten Längsposition.

Die erste Längsposition liegt kurz hinter der Spülwasserabgabeöffnung 10, die zweite Längsposition liegt vor der Spülwasserabgabeöffnung 10. Entsprechend ist in Figur 5a in der ersten transversalen Hälfte der lichte Querschnitt des Spülkanal 200 zu sehen, wohingegen in Figur 5b in der ersten transversalen Hälfte lediglich die Spülwasserführung 6 zu sehen ist, da der in Figur 5b dargestellte Querschnitt vor der Spülwasserabgabeöffnung 10 liegt. Die Spülwasserabgabeöffnung 10 mündest in der ersten transversalen Hälfte in die Spülwasserführung 6. Darüber hinaus ist in den Figuren 5a und 5b jeweils die Aussparung 5 zu sehen, die zur Aufnahme einer Duscheinrichtung geeignet ist und die, wie bereits erläutert, in den Spülkanal 200 mündet. Darüber hinaus ist in Figur 5b der dachartige Vorsprung 13 dargestellt, der, erfindungsgemäß allgemein vorteilhaft, die Spülwasserführung 6 an ihrem oberen Ende begrenzt und der oberhalb der unteren Wasserführungsfläche 61 diese verdeckend verläuft. Ferner ist aus der Zusammenschau zu erkennen, dass der dachartige Vorsprung 13, erfindungsgemäß allgemein vorteilhaft, oberhalb der Spülwasserabgabeöffnung 10 angeordnet ist, sich unmittelbar an die Spülwasserabgabeöffnung 10 anschließt und diese über ihre gesamte Transversalerstreckung hinweg überdeckt, insbesondere zur Mittenebene hin entlang der Transversalrichtung Y über die Erstreckung der Spülwasserabgabeöffnung 10 hinausragt. Die Spülwasserabgabeöffnung 10 ist dabei dergestalt vorgesehen, dass sie zur Abgabe von Spülwasser entlang der Längsrichtung X nach vorne in die Spülwasserführung 6 ausgebildet ist, was erfindungsgemäß allgemein vorteilhaft ist, wobei insbesondere die Spülwasserabgabeöffnung 10 zum Ausgeben des Spülwassers in einer gemittelten Ausströmrichtung ausgebildet ist, die einen Winkel zwischen 70° und 110°, insbesondere 80° und 100° zur Vertikalrichtung Z aufweist.

### Bezugszeichenliste

- 1: WC-Körper
- 2: Spülanschluss
- 3: Ablaufanschluss
- 4: Befestigungsaufnahmen
- 5: Aussparung
- 6: Spülwasserführung
- 7: Spülraum
- 8: Ablaufkanal
- 9: Durchführung
- 10: Spülwasserabgabeöffnung
- 11: Befestigungsloch
- 12: Stabilisierungsbügel
- 13: dachartiger Vorsprung
- 60: konvexe Kante
- 61: Wasserführungsfläche
- 62: Wasserführungsfläche
- 80: konvexe Kante
- 100: konvexe Wölbung
- 200: Spülkanal
- 201: Kanalerstreckungsabschnitt
- 300: konkave Wölbung
- A: rückseitiges Ende
- B: vorderseitiges Ende
- C: Transversalebene
- D: Transversalebene
- X: Längsrichtung
- Y: Transversalrichtung
- Z: Vertikalrichtung

## Patentansprüche

1. WC umfassend einen WC-Körper (1), der sich in einer Transversalrichtung (Y) zwischen zwei Transversalenden erstreckt und in einer Längsrichtung (X) von einem rückseitigen Ende (A) bis zu einem vorderseitigen Ende (B) erstreckt, wobei der WC-Körper (1) einen Spülanschluss (2) zum Verbinden mit einem Spülrohr einer Spüleinrichtung und einen in Vertikalrichtung (Z) unterhalb des Spülanschlusses (2) angeordneten Ablaufanschluss (3) zum Verbinden mit einem Ablaufrohr aufweist, wobei eine senkrecht auf der Transversalrichtung (Y) stehende Mittenebene den WC-Körper (1) in zwei transversale Hälften unterteilt, wobei ein Spülraum (7) des WC-Körpers (1) durch eine umlaufende Seitenwand begrenzt ist und mit dem Spülanschluss (2) durch einen Spülkanal (200) verbunden ist, der mit einer Spülwasserabgabeöffnung (10) in den Spülraum (7) mündet, wobei die Seitenwand an jeder Position entlang der Längsrichtung (X) einen Querschnitt senkrecht zur Längsrichtung (X) aufweist, wobei die Seitenwand innerhalb einer der beiden transversalen Hälften einen Seitenwandabschnitt aufweist, der sich mit seiner Längserstreckung in Längsrichtung (X) von seinem hinteren Längsende bis zu seinem vorderen Längsende erstreckt und der sich über seine gesamte Längserstreckung hinweg von einer ersten Transversalebene (C) bis zu einer zweiten Transversalebene (D) erstreckt, wobei die erste und die zweite Transversalebene (C, D) jeweils parallel zur Mittenebene verlaufen und die zweite Transversalebene (D) näher an der Mittenebene angeordnet ist als die erste Transversalebene (C),
**dadurch gekennzeichnet, dass**
der Seitenwandabschnitt zwischen erster und zweiter Transversalebene (C, D) eine konvexe Wölbung (100) ausbildet und somit sein Querschnitt zumindest abschnittsweise eine Krümmung um die Längsrichtung (X) aufweist, die einen positiven Wert aufweist, wobei die Krümmung des Querschnitts in einem vorderen Längsendabschnitt des Seitenwandabschnitts einen geringeren, zwischen erster und zweiter Transversalebene (C, D) gemittelten Wert aufweist als in einem hinteren Längsendabschnitt des Seitenwandabschnitts und/oder dass das Maximum der Krümmung des Querschnitts in dem hinteren Längsendabschnitt des Seitenwandabschnitts größer ist als in dem vorderen Längsendabschnitt des Seitenwandabschnitts.

2. WC nach Anspruch 1,
**dadurch gekennzeichnet, dass**
die konvexe Wölbung (100) sich in einem hinteren Bereich der Seitenwand über eine größere Breite in Transversalrichtung (Y) erstreckt als in einem vorderen Bereich der Seitenwand, und/oder dass die konvexe Wölbung (100) ein vorderes Ende aufweist, wobei die Seitenwand in derselben transversalen Hälfte, in der die konvexe Wölbung (100) vorgesehen ist, vor der konvexen Wölbung über eine vertikale Gesamterstreckungslänge der konvexen Wölbung hinweg konkav ausgestaltet ist.

3. WC nach einem der vorangehenden Ansprüche,
**dadurch gekennzeichnet, dass**
der Querschnitt der Seitenwand innerhalb des Seitenwandabschnitts in einem von der ersten Transversalebene (C) ausgehenden, zur zweiten Transversalebene (D) hin verlaufenden Transversalabschnitt eine gemittelte Steigung nach unten aufweist, die in einem hinteren Längsabschnitt des Seitenwandabschnitts kleiner ist als in einem vorderen Längsabschnitt des Seitenwandabschnitts.

4. WC nach einem der vorangehenden Ansprüche,
**dadurch gekennzeichnet, dass**
der Querschnitt des Seitenwandabschnitts ausgehend von der ersten Transversalebene (C) in seinem Verlauf zur zweiten Transversalebene (D) eine konkave Wölbung (300) aufweist, an die sich die konvexe Wölbung (100) anschließt, wobei die konvexe Wölbung (100) zu seinem vorderen Längsende hin kleiner wird.

5. WC nach einem der vorangehenden Ansprüche,
**dadurch gekennzeichnet, dass**
der Spülraum (7) durch einen Ablaufkanal (8) mit dem Ablaufanschluss (3) verbunden ist, wobei der Ablaufkanal (8) ein nach oben weisendes offenes Ende und einen Siphon aufweist, wobei die Seitenwand an beiden transversalen Seiten und an der Vorderseite über eine durchgehende konvexe Kante (80) in den Ablaufkanal (8) übergeht, wobei die konvexe Kante über mindestens 70 % ihrer Erstreckungslänge, insbesondere über ihre gesamte Erstreckungslänge hinweg, unterhalb des Seitenwandabschnitts angeordnet und um einen vertikalen Abstand von diesem beabstandet ist, wobei insbesondere der vertikale Abstand mindestens 5 mm, insbesondere mindestens 10 mm beträgt.

6. WC nach einem der vorangehenden Ansprüche,
**dadurch gekennzeichnet, dass**
das offene Ende des Ablaufkanals (8) eine Vorderseite, eine Rückseite und eine erste und eine zweite transversale Seite aufweist, wobei die erste transversale Seite in der ersten transversalen Hälfte des WC-Körpers (1) liegt und die zweite transversale Seite in der zweiten transversalen Hälfte des WC-Körpers (1) liegt, wobei die Seitenwand zu den beiden transversalen Seiten und zu der Vorderseite des offenen Endes des Ablaufkanals (8) weniger steil abfällt als zu der Rückseite des offenen Endes des Ablaufkanals (8), wobei insbesondere die Spülwasserabgabeöffnung (10) in der ersten transversalen Hälfte angeordnet ist und die Seitenwand in der ersten transversalen Hälfte in ihrer hinteren Längserstreckungshälfte mit einem ersten Gefälle zur ersten transversalen Seite des offenen Endes des Ablaufkanals (8) abfällt und in ihrer vorderen Längserstreckungshälfte mit einem zweiten Gefälle zur zweiten transversalen Seite des offenen Endes des Ablaufkanals (8) abfällt, wobei insbesondere das erste Gefälle über einen unterhalb der Spülwasserabgabeöffnung angeordneten vertikalen Seitenwandbereich der Seitenwand, dessen vertikale Enden durch eine obere und eine untere Vertikalposition festgelegt sind, gemittelt kleiner ist als das zweite Gefälle, wobei insbesondere das erste Gefälle in einem oberen vertikalen Abschnitt des vertikalen Seitenwandbereichs einen ersten über dessen vertikale Erstreckung gemittelten Wert W₁ₒ aufweist und in einem unteren vertikalen Abschnitt des vertikalen Seitenwandbereichs einen zweiten über dessen vertikale Erstreckung gemittelten Wert W₁ᵤ aufweist, wobei das Verhältnis V₁=W₁ₒ/W₁ᵤ<1, wobei insbesondere das zweite Gefälle in dem oberen vertikalen Abschnitt des vertikalen Seitenwandbereichs einen ersten über dessen vertikale Erstreckung gemittelten Wert W₂ₒ aufweist und in einem unteren vertikalen Abschnitt des vertikalen Seitenwandbereichs einen zweiten über dessen vertikale Erstreckung gemittelten Wert W₂ᵤ aufweist, wobei das Verhältnis V₂=W₂ₒ/W₂ᵤ beträgt, wobei insbesondere V₁<V₂, wobei insbesondere V₂>1.

7. WC nach einem der vorangehenden Ansprüche,
**dadurch gekennzeichnet, dass**
der Seitenwandabschnitt vollständig in der ersten transversalen Hälfte und vollständig innerhalb eines Winkelbereichs von weniger als 120°, insbesondere weniger als 100°, insbesondere vollständig innerhalb eines Winkelbereichs von 90°, um eine durch eine in der Mittenebene liegende Längsmitte des Spülraums (7) verlaufende vertikale Drehachse liegt, wobei als 0°-Winkel das hintere Ende der Mittenebene definiert ist, und/oder dass die erste Transversalebene (C) von der zweiten Transversalebene (D) entlang der Transversalrichtung (Y) um mindestens 5 mm, insbesondere mindestens 10 mm, und insbesondere um maximal 15 mm, insbesondere um 10 mm beabstandet ist, wobei insbesondere das hintere Längsende des Seitenwandabschnitts um mindestens 5 cm, insbesondere um 7 cm, von dem vorderen Längsende beabstandet ist.

8. WC nach einem der vorangehenden Ansprüche,
**dadurch gekennzeichnet, dass**
die Seitenwand des Spülraums (7) eine sich ausgehend von der Spülwasserabgabeöffnung (10) nach vorne erstreckende Spülwasserführung (6) mit einer unteren Wasserführungsfläche (61) und einer seitlichen Wasserführungsfläche (62) ausbildet, wobei insbesondere der Seitenwandabschnitt ausschließlich unterhalb der unteren Wasserführungsfläche (61) angeordnet ist, wobei insbesondere die untere Wasserführungsfläche (61) einen horizontal verlaufenden Absatz zur Führung des Wassers ausbildet und an einer ersten transversalen Seite durch die seitliche Wasserführungsfläche (62) begrenzt ist und an einer zweiten transversalen Seite durch eine konvexe Kante (60) begrenzt ist, über die die Seitenwand in einen vertikal unter der unteren Wasserführungsfläche (61) angeordneten Bereich übergeht, wobei insbesondere der Seitenwandabschnitt ausschließlich unterhalb der unteren Wasserführungsfläche (61) angeordnet ist und insbesondere von der konvexen Kante (60) beabstandet ist.

9. WC nach Anspruch 8,
**dadurch gekennzeichnet, dass**
der Seitenwandabschnitt sich in Vertikalrichtung (Z) über mindestens 25 % eines Vertikalabschnitts erstreckt, dessen oberes Vertikalende durch die die untere Wasserführungsfläche (61) begrenzende konvexe Kante (60) und dessen unteres Vertikalende durch die das offene Ende des Ablaufkanals definierende konvexe Kante (80) gebildet ist, und/oder dass die untere Wasserführungsfläche (61) ausgehend von der Spülwasserabgabeöffnung (10) über mindestens 160°, insbesondere mindestens 230°, insbesondere mindestens 270°, insbesondere mindestens 300°, insbesondere mindestens 320° eine in der Mittenebene liegende Längsmitte des Spülraums (7) mit ihrer Umlauflänge umläuft, wobei insbesondere die untere Wasserführungsfläche (61) über ihre gesamte Umlauflänge hinweg ausgehend von der Spülwasserabgabeöffnung (10) um weniger als 2 cm, insbesondere weniger als 1 cm, insbesondere weniger als 0,5 cm vertikal ansteigt oder abfällt.

10. WC nach Anspruch 9,
**dadurch gekennzeichnet, dass**
die untere Wasserführungsfläche (61) eine Breite aufweist, die sich ausgehend von der Spülwasserabgabeöffnung (10) über zumindest die erste Hälfte ihrer Umlauflänge um weniger als 40 %, insbesondere um weniger als 30 % ihrer an der Spülwasserabgabeöffnung (10) vorliegenden Breite verändert und die sich in der zweiten Hälfte ihrer Umlauflänge, insbesondere im Winkelbereich zwischen 180° und 360°, insbesondere im Winkelbereich zwischen 180° und 270° auf weniger als 50 %, insbesondere weniger als 30 %, insbesondere weniger als 20 % ihrer an der Spülwasserabgabeöffnung (10) vorliegenden Breite und/oder ihrer über die erste Hälfte ihrer Umlauflänge gemittelten Breite verringert, und/oder dass die untere Wasserführungsfläche (61) eine Breite aufweist, die sich über einen Umlaufabschnitt, der 80 % der ersten Hälfte ihrer Umlauflänge ausbildet, um weniger als 10 % um einen über diesen Umlaufabschnitt gemittelten Wert ihrer Breite verändert, wobei sich ihre Breite in der zweiten Hälfte ihrer Umlauflänge, insbesondere im Winkelbereich zwischen 180° und 360°, insbesondere im Winkelbereich zwischen 180° und 270° auf weniger als 50 %, insbesondere weniger als 30 %, insbesondere weniger als 20 % des über den Umlaufabschnitt gemittelten Werts der Breite verringert.

11. WC nach einem der vorangehenden Ansprüche,
**dadurch gekennzeichnet, dass**
der WC-Körper (1) oberhalb der Spülwasserabgabeöffnung (10) einen dachartigen horizontalen Vorsprung (13) ausbildet, der insbesondere ausgehend von der Spülwasserabgabeöffnung (10) über mindestens 180°, insbesondere mindestens 230°, insbesondere mindestens 250° eine in der Mittenebene liegende Längsmitte des Spülraums (7) mit seiner Umlauflänge umläuft, wobei der Vorsprung (13) eine Breite aufweist, die sich über seine Umlauflänge hinweg um weniger als 30 %, insbesondere weniger als 20 % verringert, wobei insbesondere der Vorsprung (13) sich ausgehend von der seitlichen Wasserführungsfläche (62) zur in der Mittenebene liegenden Längsmitte des Spülraums (7) hin erstreckt und über mindestens 80 % seiner Umlauflänge hinweg eine Breite von mindestens 1 cm, insbesondere mindestens 1,5 cm aufweist.

12. WC nach einem der vorangehenden Ansprüche,
**dadurch gekennzeichnet, dass**
in nur einer der beiden transversalen Hälften, insbesondere nur in der ersten transversalen Hälfte, eine Spülwasserabgabeöffnung (10) vorgesehen ist, wobei insbesondere die Spülwasserabgabeöffnung (10) als nur eine einzige durchgehende Öffnung ausgebildet ist, wobei insbesondere die Spülwasserabgabeöffnung (10) zur Vorderseite hin weist, wobei insbesondere die Spülwasserabgabeöffnung (10) eine horizontale Breite von mindestens 20 mm und weniger als 40 mm und eine vertikale Höhe von mindestens 20 mm und höchstens 40 mm aufweist.

13. WC nach einem der vorangehenden Ansprüche,
**dadurch gekennzeichnet, dass**
der Querschnitt der Seitenwand zumindest in einem Längsbereich, insbesondere in dem Seitenwandabschnitt, einen gekrümmten Verlauf aufweist, dessen Krümmung zumindest zwei Mal, insbesondere zumindest drei Mal das Vorzeichen wechselt.

14. WC nach einem der vorangehenden Ansprüche,
**dadurch gekennzeichnet, dass**
die Seitenwand sich mit ihrem Querschnitt, der senkrecht zur Längsrichtung (X) verläuft, unter Ausbildung der konvexen Wölbung (100) in ihrem Verlauf nach unten zunächst über einen ersten Transversalabschnitt mit einer negativen Krümmung um die Längsrichtung (X) erstreckt und in einem an den ersten Transversalabschnitt anschließenden zweiten Transversalabschnitt mit einer positiven Krümmung um die Längsrichtung (X) erstreckt, wobei über einen Längserstreckungsbereich der Seitenwand, insbesondere der konvexen Wölbung, hinweg im Verlauf von hinten nach vorne der Übergang von dem ersten Transversalabschnitt zu dem zweiten Transversalabschnitt mit zunehmendem Abstand von dem hinteren Ende (A) weiter unten liegt.

15. WC nach einem der vorangehenden Ansprüche,
**dadurch gekennzeichnet, dass**
die Seitenwand in der anderen der beiden transversalen Hälften einen anderen Seitenwandabschnitt aufweist, der sich mit seiner Längserstreckung in Längsrichtung von seinem hinteren Längsende bis zu seinem vorderen Längsende erstreckt und der sich über seine gesamte Längserstreckung hinweg von einer dritten Transversalebene bis zu einer vierten Transversalebene erstreckt, wobei die dritte und die vierte Transversalebene jeweils parallel zur Mittenebene verlaufen und die vierte Transversalebene näher an der Mittenebene angeordnet ist als die dritte Transversalebene, wobei der andere Seitenwandabschnitt zwischen dritter und vierter Transversalebene eine andere konvexe Wölbung ausbildet und somit sein Querschnitt zumindest abschnittsweise eine Krümmung um die Längsrichtung (X) aufweist, die einen positiven Wert aufweist, wobei die Krümmung des Querschnitts in einem vorderen Längsendabschnitt des anderen Seitenwandabschnitts einen geringeren über ihren Verlauf zwischen dritter und vierter Transversalebene gemittelten Wert aufweist als in einem hinteren Längsendabschnitt des anderen Seitenwandabschnitts und/oder dass das Maximum der Krümmung des Querschnitts in dem hinteren Längsendabschnitt des anderen Seitenwandabschnitts größer ist als in dem vorderen Längsendabschnitt des anderen Seitenwandabschnitts.

16. WC nach einem der vorangehenden Ansprüche,
**dadurch gekennzeichnet, dass**
der Spülkanal (200) sich ausgehend von dem Spülanschluss (2) zur Spülwasserabgabeöffnung (10) mit seiner Kanalerstreckung erstreckt und einen Querschnitt senkrecht zu seiner Kanalerstreckung aufweist, der sich zumindest in einem an den Spülanschluss (2) angrenzenden Kanalerstreckungsabschnitt ausgehend von dem Spülanschluss (2) zur Spülwasserabgabeöffnung (10) hin verringert und der insbesondere in einem an diesen Kanalerstreckungsabschnitt anschließenden Kanalerstreckungsabschnitt (201), der sich insbesondere über mindestens 50 %, insbesondere mindestens 60 % einer Gesamtkanalerstreckungslänge erstreckt, konstant bleibt und insbesondere in einem an die Spülwasserabgabeöffnung (10) angrenzenden Kanalerstreckungsabschnitt vergrößert, und/oder dass der Spülkanal (200) eine Spülkanalwandung mit einer Wandstärke aufweist, die seinen lichten Querschnitt umschließt, wobei die Wandstärke in einem an die Spülwasserabgabeöffnung (10) angrenzenden Kanalerstreckungsabschnitt größer ist als in einem an diesen in Richtung zum Spülanschluss (2) hin angrenzenden Kanalerstreckungsabschnitt.

17. WC nach einem der vorangehenden Ansprüche,
**dadurch gekennzeichnet, dass**
das WC eine Duscheinrichtung aufweist, die in einer Aussparung (5) des WC-Körpers (1) angeordnet ist, wobei die Aussparung (5) oberhalb der unteren Wasserführungsfläche (61) angeordnet ist und/oder in den Spülkanal (200) mündet, wobei die Durscheinrichtung abdichtend an einem die Aussparung (5) umgebenden, von dem WC-Körper (1) ausgebildeten Rand anliegt, wobei insbesondere der WC-Körper (1) hinter dem Spülraum (7) an zumindest einer seiner transversalen Seiten eine Durchführung (9) aufweist, in der jeweils ein Betätigungselement angeordnet ist, das mit der Duscheinrichtung verbunden ist.

18. WC nach einem der vorangehenden Ansprüche,
**dadurch gekennzeichnet, dass**
die Spülwasserabgabeöffnung (10) und die Seitenwand dergestalt zueinander korrespondierend ausgebildet sind, dass aus der Spülwasserabgabeöffnung (10) austretendes Spülwasser in dem Spülraum (7) eine Vertikalachse umlaufend wirbelartig an der Seitenwand entlangströmt, wobei zumindest ein Teil des Spülwassers die Vertikalachse mehrfach umströmt.

19. WC-Anordnung umfassend ein WC nach einem der vorangehenden Ansprüche sowie eine Spüleinrichtung, die an den Spülanschluss (2) des WCs angeschlossen ist, wobei die Spüleinrichtung eine Betätigungseinrichtung umfasst, mittels derer sie zum Abgeben von Spülwasser zum Spülen des Spülraums (7) des WCs betätigbar **ist.**

20. Verwendung einer Spüleinrichtung zum Spülen eines WCs nach einem der Ansprüche 1 bis 18,
**dadurch gekennzeichnet, dass**
die Spüleinrichtung zum Abgeben von Spülwasser an den Spülanschluss (2) des WCs betätigt wird, wonach das Spülwasser durch die Spülwasserabgabeöffnung (10) in den Spülraum (7) des WCs zumindest mit einer Richtungskomponente senkrecht zur Vertikalrichtung (Z) abgegeben wird, wobei zumindest ein Teil, insbesondere mindestens 10 %, insbesondere mindestens 20 %, insbesondere mindestens 30 %, des Spülwassers eine durch den Spülraum (7) verlaufende Vertikalachse ausgehend von der Spülwasserabgabeöffnung (10) um mehr als 480°, insbesondere um mehr als 540°, insbesondere um mehr als 720° in dem Spülraum (7) umläuft, bevor es in den Abwasserkanal gelangt, wobei dieser Teil des Spülwassers während seines Umlaufs in einem Winkelbereich zwischen 270° und 480° auf einer Oberseite der konvexen Wölbung (100) entlangläuft.
